# EUROPÄISCHE PATENTSCHRIFT

(11) **EP 1 406 349 B1**
(45) Veröffentlichungstag und Bekanntmachung des Hinweises auf die Patenterteilung: **28.05.2008**
(21) Anmeldenummer: 03019899.8
(22) Anmeldetag: 02.09.2003
(51) Int. Cl.: H01Q 23/00, H01Q 1/12

(54) **Aktive Breitband-Empfangsantenne mit Empfangspegel-Regelung**
Active wide-band reception antenna with regulation of the receiving level
Antenne active de réception large bande avec régulation du niveau de réception

(30) Priorität: 01.10.2002 DE 10245813
(43) Veröffentlichungstag der Anmeldung: 07.04.2004
(73) Patentinhaber: FUBA Automotive GmbH & Co. KG, 31162 Bad Salzdetfurth (DE)
(72) Erfinder: Lindenmeier, Heinz, 82152 Planegg (DE)

(56) Entgegenhaltungen:
- EP-A- 1 246 294
- DE-A1- 4 323 014
- US-A- 4 875 019
- US-A1- 2004 113 854

## Beschreibung

Die Erfindung betrifft eine aktive Breitbandempfangsantenne, bestehend aus einem passiven Antennenteil 1 mit einer frequenzabhängigen effektiven Länge lₑ, dessen Ausgangsanschlüsse mit den Eingangsanschlüssen einer Verstärkerschaltung 21 hochfrequent verbunden sind. Elektrisch lange Antennen oder Antennen, die sich in direkter Kopplung mit elektrisch großen Körpern befinden, besitzen bei Erregung mit einer über der Frequenz konstant gehaltenen elektrischen Feldstärke eine frequenzabhängige Leerlaufspannung, die sich durch die effektive Länge lₑ(f) ausdrückt. Insbesondere im Frequenzbereich oberhalb 30 MHz ist die Antennenrauschtemperatur T_{A} bei terrestrischer Umgebung - von tiefen Frequenzen kommend - soweit abgesunken, dass für Bipolartransistoren von Seiten des passiven Antennenteils eine Quellimpedanz in der Nähe der für den Transistor optimalen Impedanz Zₒₚₜ für Rauschanpassung zu fordern ist, um keinen wesentlichen Empfindlichkeitsverlust durch das Transistorrauschen zu erleiden. Die Grundform einer aktiven Antenne dieser Art ist in Fig. 2b dargestellt und ist bekannt z.B. aus der DT-AS 23 10 616, der DT-AS 15 91 300 bzw. AS 1919749. Bei aktiven Breitbandantennen, welche nicht kanalselektiv, sondern auf ein Frequenzband, wie z.B. dem UKW-Rundfunkfrequenzbereich breitbandig abgestimmt sind, ist es notwendig, die Antennenimpedanz Z_{S}(f) eines kurzen Strahlers in Z_{A}(f) in die Nähe von Zₒₚₜ zu transformieren (sh. UKW-Bereich in der DT-AS 23 10 616) oder den Strahler selbst derart zu gestalten, dass die Antennenimpedanz Z_{S}(f) selbst in der Nähe von Zₒₚₜ liegt (sh. UKW-Bereich in der AS 1919749). Dies führt sowohl bei elektrisch großen als auch bei elektrisch kleinen Antennen zu einer frequenzabhängigen Leerlaufspannung am Transistoreingang, welche sich als stark frequenzabhängige effektive Länge lₑ(f) des passiven Antennenteils ausdrückt, woraus sich in Verbindung mit der Frequenzabhängigkeit des Spannungsteilungsfaktors zwischen Zₒₚₜ und dem davon abweichenden Eingangswiderstand des Transistors die Notwendigkeit ergibt, den daraus resultierenden Frequenzgang des Empfangssignals am Lastwiderstand Z_{L} mit Hilfe einer Anpassungsschaltung am Ausgang der aktiven Schaltung zu glätten. Dies ist auch zum Schutz der nachfolgenden Empfangsanlage gegen nichtlineare Effekte durch Pegelüberlastung notwendig.

Bei breitbandigen Empfangsantennen kann es durch die hohen elektrischen Feldstärken in Sendemähe, z.B.auch durch bordeigene Sender, durch Intermodulations- und Begrenzungseffekte im elektronischen Verstärker der aktiven Empfangsantenne zu starken Empfangsstörungen kommen, da dieser im Hinblick auf hohe Empfindlichkeit und im Hinblick auf die breitbandige Einhaltung der elektrischen Eigenschaften dimensioniert ist. Die dabei angewandte Technik ist in der Regel sehr aufwändig, wobei der Aufwand mit wachsender Anforderung an die Intermodulationsfestigkeit stark zunimmt. Bei aktiven Empfangsantennen, die zur Feststellung der Signalpegel eine Gleichrichterschaltung mit Regelschaltung verwenden, können jedoch kostengünstigere Verstärker eingesetzt werden, da sie in der Lage sind, bei Überschreiten eines vorgegebenen Empfangspegels die Verstärkung der aktiven Empfangsantenne abzusenken, um auf diese Weise Empfangsstörungen durch Intermodulations- und Begrenzungseffekte im Verstärker und in der weiterführenden Schaltung zu vermeiden.
Empfangsanlagen mit schmaler Bandbreite müssen in der Regel nicht vor nichtlinearen Effekten durch Pegelüberlastung geschützt werden. In der US-A-4 875 019 ist z. B. ein Empfänger-Vorverstärker mit einem auf die Festfrequenz für den schmalbandigen Empfang von Loran-Signalen abgestimmten Eingangs-Resonanzkreis angegeben. Maßnahmen zu Absenkung des Empfangspegels sind deshalb nicht vorgesehen.

In der DE 43 23 014 ist eine aktive Breitbandantenne beschrieben, bei welcher die zu messende Antennenimpedanz mittels eines verlustarmen Transformationsnetzwerks in die optimale Quellimpedanz des nachfolgenden elektronischen Verstärkers zur Erzielung eines optimalen Signal-Rauschverhältnisses transformiert ist. Zum Schutz der nachfolgenden Empfangsanlage gegen nichtlineare Effekte durch Pegelüberlastung ist häufig eine Absenkung der Verstärkung der aktiven Antenne notwendig. In der DE 43 23 014 wird die Überschreitung eines vorgegebenen Empfangspegels mit Hilfe einer Gleichrichterschaltung festgestellt und mit Hilfe eines Regelverstärkers die Verstärkung der aktiven Antenne abgesenkt. Dies erfolgt in der Weise, dass ein passives, signalbedämpfendes Netzwerk vorhanden ist, das den aktiven Antennenteil überbrückt, und die Absenkung der Verstärkung der aktiven Empfangsantenne dadurch erfolgt, dass der Signalweg über den elektronischen Verstärker an seinem Eingang, oder an seinem Ausgang oder an seinem Eingang und Ausgang durch die elektronischen Schalter aufgetrennt ist. Hierbei zeigt sich die am Verstärkereingang auftretende Belastung durch das überbrückende signalbedämpfende Netzwerk zusammen mit den dort anzubringenden Umschaltmaßnahmen als störend.

Die Grundform aktiver Antennen mit einem Transformationsnetzwerk am Verstärkereingang, wie sie z.B. als Breitbandantennen für den UKW-Bereich eingesetzt werden, ist in Fig. 2b dargestellt und ist bekannt z.B. aus der DT-AS 23 10 616, der DT-AS 15 91 300. Aktive Antennen nach diesem Stand der Technik werden z.B. in großem Umfang oberhalb des Hochfrequenzbereichs mit Antennenanordnungen in einer Kraftfahrzeugfensterscheibe zusammen mit einem Heizfeld für die Scheibenheizung angebracht, wie z.B. in EP 0 396 033, EP 0 346 591 und in EP 0 269 723 beschrieben. Bei den als passiver Antennenteil 1 verwendeten Strukturen der Heizfelder handelt es sich um ursprünglich nicht für die Nutzung als Antenne vorgesehene Fahrzeugteile, welche aufgrund ihrer Funktion zur Heizung nur wenig veränderbar sind. Wird an einem derartigen Antennenelement eine aktive Antenne nach dem Stande der Technik wie in Fig. 2b realisiert, so ist die am Heizfeld vorliegende Impedanz mit Hilfe einer primären Anpassschaltung in die Nähe der Impedanz Zₒₚₜ für Rauschanpassung zu transformieren und der Frequenzgang der aktiven Antenne mit Hilfe eines ausgangsseitigen Anpassungsnetzwerks zu glätten. Dieses Vorgehen bedingt die relativ umständliche Dimensionierung zweier Filterschaltungen, welche für ein vorteilhaftes Gesamtverhalten der aktiven Antenne aufgrund der gegenseitigen Abhängigkeit voneinander nicht für jedes Filter getrennt erfolgen kann. Hinzu kommt, dass die Verstärkerschaltung zur Erzielung hinreichender Linearitätseigenschaften nicht als einfaches verstärkendes Element wie in Fig. 2b gestaltet werden kann, wodurch die gestalterische Freiheit der beiden Anpassnetzwerke nennenswert eingeengt ist. Zusätzlich ist mit der Gestaltung von zwei Filtern ein erhöhter Aufwand verbunden. Als weiterer nennenswerter Nachteil einer aktiven Antenne dieser Art zeigt sich die Belastung der an das Heizfeld angeschlossenen Anpassschaltung mit nachgeschaltetem Verstärker, wenn aus demselben Heizfeld mehrere aktive Antennen zur Bildung eines Antennendiversitysystems bzw. einer Gruppenantenne mit besonderen Richteigenschaften oder anderen Zwecken gestaltet sind. Dieser nachteilige Sachverhalt liegt bei allen Antennenanordnungen vor, deren passive Antennenteile in nennenswerter elektromagnetischer Strahlungskopplung zueinander stehen. Beispielsweise werden nach dem Stand der Technik bei einem aus dem Heizfeld gebildeten Mehrantennen-Scanning-Diversitysystem an den am Heizfeld gebildeten Anschlussstellen für die Antennenverstärker Schaltdioden angebracht, welche jeweils nur diejenige Anpassungsschaltung mit Verstärker anschaltet, deren Signal zum Empfänger durchgeschaltet wird und welche die übrigen Anschlussstellen frei schalten. Dies führt in solchen Systemen zu einem erheblichen Aufwand und zu der zusätzlichen Forderung der genau mit der Antennenauswahl synchronen Umschaltung der Dioden.

Eine aktive Breitbandempfangsantenne, welche die letztgenannten Nachteile nicht besitzt ist in der nicht vorveröffentlichten europäischen Patentanmeldung EP 02004597, veröffentlich als EP 1 246 294, in Fig. 1 beschrieben. Sie besitzt jedoch den verbleibenden Nachteil, dass keine wirkungsvolle Einrichtung zur Absenkung der Verstärkung der aktiven Antenne bei Überschreiten eines vorgegebenen Empfangspegels zum Schutz gegen nichtlineare Effekte gegeben ist.

Aufgabe der Erfindung ist es deshalb, eine aktive Breitband-Empfangsantenne nach dem Anspruch 1 so zu gestalten, dass eine wirkungsvolle Einrichtung zur Absenkung der Verstärkung der aktiven Antenne bei Überschreiten eines vorgegebenen Empfangspegels zum Schutz gegen nichtlineare Effekte gegeben ist.

Diese Aufgabe wird erfindungsgemäß durch die Merkmale des Anspruchs 1 gelöst.

Die mit der Erfindung erzielbaren Vorteile bestehen im Besonderen in der Reduzierung des wirtschaftlichen Aufwands und in der Einfachheit zur Erzielung eines hinsichtlich des Signalrauschverhältnisses und hinsichtlich der Gefährdung durch nichtlineare Effekte optimalen Empfangssignals. Die durch die Merkmale des Hauptanspruchs erreichbare hohe Linearität des dreipoligen verstärkenden Elements 2 erlauben es, die Absenkung der Verstärkung der aktiven Antenne am Ausgang dieses Elements in Verbindung mit einer zugleich erzielten Erhöhung der linearisierenden Gegenkopplung zu gestalten. Aufgrund des Wegfallens eines primären Anpassnetzwerkes in Verbindung mit der eingangsseitigen Hochohmigkeit der Verstärkerschaltung ergibt sich eine äußerst vorteilhafte Freiheit bei der Gestaltung komplizierter Mehrantennensysteme, deren passive Antennenteile in Strahlungskopplung zueinander stehen. Daraus ergibt sich die vorteilhafte Eigenschaft, dass für Mehrantennenanordnungen die mehrfache Auskopplung von Empfangssignalen aus einer passiven Antennenanordnung mit mehreren Anschlussstellen, welche in elektromagnetischer Strahlungskopplung zueinander stehen, durch die Bildung der aktiven Antennen keine merkliche gegenseitige Beeinflussung der Empfangssignale gegeben ist. Im Zusammenhang mit der Diversityanordnung können die oben erwähnten Schaltdioden zur Freischaltung von

Ausführungsbeispiele erfindungsgemäßer aktiver Breitbandempfangsantennen und Antennensysteme sind in den Zeichnungen dargestellt und werden im Folgenden näher beschrieben. Im Einzelnen zeigt:

### Fig. 1:

Aktive Breitbandempfangsantenne nach der Erfindung mit einer direkt an den passiven Antennenteil 1 angeschlossenen Verstärkerschaltung 21 mit einem dreipoligen verstärkenden Element 2, mit in der Quellenleitung befindlicher Eingangsadmittanz 7 des Übertragungsnetzwerks 31 mit einstellbarem Übertragungsglied 34, z.B. in Form eines als einstellbares elektronisches Element 32 realisierten Längswiderstands, einer nachgeschalteten verlustarmen Filterschaltung 3 und einem ausgangsseitig wirksamen Wirkwiderstand 5 und Regelverstärker 33.

### Fig. 2:

a) Elektrisches Ersatzschaltbild einer aktiven Breitbandempfangsantenne nach der Erfindung mit Serienrauschspannungsquelle uᵣ und in ihrer Wirkung vernachlässigbarer Parallelrauschstromquelle iᵣ eines Feldeffekttransistors als dreipoliges verstärkendes Element 2 mit einer außerhalb des Übertragungsbereichs eingangsseitig hochohmigen verlustarmen Filterschaltung 3.
b) Elektrisches Ersatzschaltbild einer aktiven Breitbandempfangsantenne nach dem Stand der Technik mit Rauschanpassungsnetzwerk und frequenzabhängiger effektiver Länge des passiven Antennenteils 1 am Anschlusspunkt des Transistors und ausgangsseitigem Anpassungsnetzwerk zur Glättung des Frequenzgangs.

### Fig. 3:

Aktive Breitbandempfangsantenne gemäß Fig. 1 jedoch mit einem einstellbares Übertragungsglied 34 mit mehreren in Serie geschalteten Widerständen 35 mit jeweils einem dem Widerstand 35 parallel geschalteten und als Schaltdiode 36 ausgeführten einstellbaren elektronischen Element 34 zur Absenkung des Empfangspegels in Stufen.

### Fig. 4:

Aktive Breitbandempfangsantenne wie in den Figuren 1 und 3, jedoch mit einem einstellbarem Übertragungsglied 34 aus einem Übertrager 38 mit in Stufen verfügbarem Übersetzungsverhältnis (t), Schaltdioden 36 als einstellbare elektronische Elemente 32 zur Einstellung eines großen Übersetzungsverhältnisses (t) und damit eines großen Verhältnisses der Eingangsspannung U_{E} zur Ausgangsspannung U_{A} bei großen Empfangspegeln .

### Fig. 5:

Aktive Breitbandempfangsantenne wie in den Figuren 1, 3 und 4, jedoch mit einem einstellbarem einstellbaren Längselement 30 als ein frequenzabhängiger Zweipol 47 mit einer zur Eingangsadmittanz 7 der verlustarmen Filterschaltung 3 ähnlichen, jedoch im Wesentlichen mit einer um einen frequenzunabhängigen Faktor (t-1) kleineren Zweipoladmittanz 46 als die Eingangsadmittanz 7 der verlustarmen Filterschaltung 3 mit einer dem frequenzabhängigen Zweipol 47 parallel geschalteten Schaltdiode 36.

### Fig. 6:

Aktive Breitbandempfangsantenne wie in Fig. 4 mit Verstärkereinheit 11 mit der Rauschzahl Fᵥ als weiterführende Schaltung; Gestaltung des Realteils G der bei kleinen Empfangspegeln wirksamen Admittanz 7 als hinreichend groß, so dass der Rauschbeitrag der Verstärkereinheit 11 kleiner ist als der Rauschbeitrag des Feldeffekttransistors 2.

### Fig. 7:

Aktive Breitbandempfangsantenne wie in Fig. 2a mit mehreren verlustarmen Filterschaltungen, welche über Schaltdioden 36 alternativ zwischen dem Eingang und dem Ausgang des Übertragungsnetzwerks 31 zur alternativen Absenkung der inneren Verstärkung der aktiven Antenne angesteuert werden.

### Fig. 8:

Aktive Breitbandempfangsantenne wie in Fig. 6 jedoch mit einer Filterschaltung 3 mit fest eingestellten Blindelementen 20 und mit Blindelementen 20a, welche mit Hilfe einstellbarer elektronischer Elemente 32 zur Absenkung der inneren Verstärkung zu- und abgeschaltet werden.

### Fig. 9:

Gestaltung des dreipoligen verstärkenden Elements 2 als erweitertes dreipoliges verstärkendes Element
a) aus einem Eingangs-Feldeffekttransistoi 13 und einem Bipolartransistor 14 in Emitterfolgerschaltung
b) aus einem Eingangs-Bipolartransistor 49 und einem weiteren Bipolartransistor 50 in Emitterfolgerschaltung
c) aus einem Eingangstransistor und einem weiteren Transistor zur hochfrequenten Nachführung der Drain- bzw. der Kollektorelektrode des Eingangstransistors.
*d)* aus einer kombinierten Transistorschaltung zur elektronischen Steuerung der Ruhespannungsquelle U_{D0} 45 und des Ruhestroms I_{S0} 50 des Eingangstransistors im Zusammenhang mit der Absenkung der inneren Verstärkung der aktiven Antenne aufgrund zu hoher Empfangspegel.

### Fig. 10:

Passiver Antennenteil 1 mit einer Anschlussstelle 18, deren beide Anschlüsse gegenüber dem Masseanschluss hochliegen, mit einem Feldeffekttransistor 2a und einem weiteren Feldeffekttransistor 2b und einem als Trenntransformator ausgeführten Übertrager 38 mit Schaltdioden 36 zur Einstellung des Übersetzungsverhältnisses

### Fig. 11:

Gestaltung von mehreren Übertragungsfrequenzbändern über mehrere getrennte Übertragungswege für die betreffenden Frequenzbänder. Jedem der Übertragungswege ist jeweils ein einstellbares Übertragungsglied 34, 34' und ein Regelverstärker 33, 33' frequenzselektiv zugeordnet.

### Fig. 12:

Anordnung wie in Fig. 11, jedoch mit im Empfänger 44 selektiv angesteuerten Regelverstärkern 33, 33' zur Ansteuerung der einstellbaren Übertragungsglieder 34, 34' in der aktiven Antenne.

### Fig. 13:

Gruppenantenne zur Gestaltung von Richtwirkungen mit einer passiven Antennenanordnung 27 mit elektrischer Strahlungskopplung zwischen den Anschlussstellen 18, welche jeweils mit einer Verstärkerschaltung 21 und einer Hochfrequenzleitung 10 beschaltet sind und deren Signale im Antennencombiner 22 zusammengefasst sind. Es ist ein gemeinsamer Regelverstärker 33 zur Überwachung des hochfrequenten Empfangssignals 8 am Antennenausgang vorhanden.

### Fig. 14:

Scanningdiversity-Antennenanlage mit einer Anordnung wie in Fig. 13, jedoch mit elektronischen Umschaltern 25 an Stelle des Antennencombiners 22 und jeweils einem Ersatzlastwiderstand 26 zur Belastung der nicht durchgeschalteten Antennenzweige. Es ist ein gemeinsamer Regelverstärker 33 zur Überwachung des ausgewählten hochfrequenten Empfangssignals vorhanden.

### Fig. 15:

Scanningdiversity-Antennenanlage gebildet aus auf die Fensterscheibe gedruckten Heizfeldern mit diversitätsmäßig geeignet positionierten Anschlussstellen 18 zur Erreichung diversitätsmäßig unabhängiger Empfangssignale 8. Es ist ein gemeinsamer Regelverstärker 33 in zur Überwachung des ausgewählten hochfrequenten Empfangssignals im elektronischen Umschalter 25 vorhanden.

### Fig. 16:

Scanningdiversity-Antennenanlage wie in Fig. 15, jedoch mit gesondert ermittelten Blindleitwerten 23 zur Verbesserung der diversitätsmäßigen Unabhängigkeit der Empfangssignale der passiven Antennenteile 1. Jeder aktiven Antenne ist ein gesonderter Regelverstärker 33 zugeordnet.

### Fig. 17:

Aktive Antenne nach der Erfindung, jedoch mit einem Übertrager 24 mit hinreichend hochohmiger Primärinduktivität und hinreichend großem Übersetzungsverhältnis zur breitbandigen Erhöhung der effektiven Länge 1ₑ.

### Fig. 18:

a) und b): Beispielhafte Antennenkonfigurationen möglicher passiver Antennenteile 1
c) Impedanzverläufe der Antennenstrukturen A1, A2 und A3 in der Impedanzebene im Frequenzbereich von 76 bis 108 MHz und schraffierte Bereiche für R_{A}< R_{Amin} und R_{A} > R_{Amax}
d) Realteile der Antennenimpedanzen nach c) mit zulässigem Wertebereich R_{Amin} < R_{A} < R_{Amax}

### Fig. 19:

a) Verlauf der seriellen Blindwiderstände X₁ und X₃ sowie des parallelen Blindleitwerts B₂ der erfindungsgemäßen T-Filteranordnung in Fig. 6b über der Frequenz am Beispiel der breitbandigen Abdeckung der Rundfunkbereiche UKW-Hörrundfunk sowie VHF- und UHF-Femsehrundfunk.
b) Elektrisches Ersatzschaltbild einer Antenne nach der Erfindung für die unter a) genannten Frequenzbereiche.

In Fig. 1 ist eine Antenne nach der Grundform der Erfindung dargestellt. Am Beispiel des auf eine Fensterscheibe gedruckten Heizfeldes eines Kraftfahrzeugs ist ersichtlich, dass der passive Antennenteil 1 nicht in einer Form gestaltet werden kann, dass sie hinsichtlich der Verwendung als Antenne im Meter- und Dezimeterwellenbereich besondere gewünschte Eigenschaften besitzt und somit eine entsprechend ihrer geometrischen Struktur und der metallischen Umrandung des Fensters eine zufällige Frequenzabhängigkeit sowohl der effektiven Länge Iₑ als auch ihrer Impedanz besitzt. Das Wesen der vorliegenden Erfindung besteht nun darin, eine aktive Antenne zu realisieren, welche es erlaubt, diese Zufälligkeit der Frequenzabhängigkeit des vorgegebenen passiven Antennenteils 1 mit Hilfe einer wenig aufwändigen, einfach zu ermittelnden und einfach zu realisierenden aktiven Antenne aufzufangen und bezüglich Eigenrauschen, Linearität und Frequenzgang frei zu gestalten und zwischen der einfallenden Welle mit der elektrischen Feldstärke E und dem hochfrequenten Empfangssignal 8 einen vorgegebenen Frequenzgang zu erreichen. Erfindungsgemäß wird die an einer Anschlussstelle 18 vorliegende Empfangsspannung der Verstärkerschaltung 21 zugeführt, wobei diese am Eingang ein dreipoliges verstärkendes Element 2, vorzugsweise ein Element mit dem Charakter eines Feldeffekttransistors 2 enthält, welcher in seiner Sourceleitung mit der Eingangsadmittanz 7 einer verlustarmen Filterschaltung 3 gegengekoppelt ist, welche an ihrem Ausgang mit einem wirksamen Wirkwiderstand 5 abgeschlossen ist. Bei einer Antenne dieser Art ist die Eingangsadmittanz 7 erfindungsgemäß z.B. derart zu gestalten, dass die starke Frequenzabhängigkeit, welche die Empfangsleerlaufspannung, ausgedrückt durch die wirksame Länge lₑ des so gestalteten passiven Antennenteils 1 im hochfrequenten Empfangssignal 8 weitgehend ausgeglichen ist. Zur Absenkung der Empfangspegel im Bereich zu grosser Empfangsfeldstärken ist ein einstellbares Längselement 30 im einstellbaren Übertragungsglied 34 vorhanden, welches im Bereich kleiner Empfangspegel als Durchschaltung wirkt. Wird das Längselement 30 im Bereich zu grosser Empfangspegel hochohmig eingestellt, so bewirkt es zum einen die Absenkung des hochfrequenten Empfangssignals 8 sowie eine Anhebung der in der Source-Leitung des Transistors gegenkoppelnd wirksamen Impedanz bzw. eine Verkleinerung der dort vorliegenden Admittanz 7'. Somit wird der Feldeffekttransistor 2 durch die Massnahme linearisiert und die weiterführende Schaltung vor zu grossen Empfangspegeln geschützt.

Die Funktionsweise und der Gestaltungsgrundsatz einer Antenne nach der Erfindung werden an Hand der elektrischen Ersatzschaltbilder der Figuren 2a und 5 erläutert:
Die Eignung eines vorgegebenen passiven Antennenteils 1 für die Gestaltung einer hinreichend rauschempfindlichen aktiven Antenne kann anhand der im Übertragungsfrequenzbereich herrschenden Antennentemperatur abgeschätzt werden. Feldeffekttransistoren besitzen in der Regel eine extrem kleine Parallelrauschstromquelle iᵣ so dass deren Beitrag iᵣ*Z_{A} bei vernachlässigbar kleinen Gate-Source- und Gate-Drain-Kapazitäten C₂ und C₁ und den in der Praxis auftretenden Antennenimpedanzen Z_{A} im Vergleich zur Serienrauschspannungsquelle uᵣ des Feldeffekttransistors, ausgedrückt durch seinen äquivalenten Rauschwiderstand R_{äF}, stets vernachlässigbar klein ist. Die Empfindlichkeitsforderung reduziert sich somit darauf, dass die Rauschspannungsquelle uᵣ² = 4kTₒBR_{äF} im Verhältnis zur empfangenen Rauschspannungsquelle u_{rA}² = 4kT_{A}B R_{A}, welche durch die Antennentemperatur T_{A} und dem Realteil R_{A} der Antennenimpedanz Z_{A} gegeben ist, kleiner oder höchstens gleich groß ist. Bei gleich großen Rauschbeiträgen ist somit als hinreichendes Empfindlichkeitskriterium bei vernachlässigbar kleinen Kapazitäten C₁, C₂ lediglich die einfach zu prüfende Forderung ${R}_{A} > {R}_{{a}^{¨} ⁢ F} * {T}_{0} / {T}_{A}$
zu erfüllen. Moderne Gallium-Arsenid-Transistoren besitzen im Vergleich zur übrigen Beschaltung vernachlässigbare Kapazitäten C₁ und C₂ und eine im Hinblick auf die vorgesehene Anwendung vernachlässigbare Wirkung von iᵣ als Ursache für die bei Rauschanpassung solcher Transstoren extrem kleinen Rauschtemperatur T_{N0}. Der äquivalente Rauschwiderstand ist vom Ruhestrom abhängig und kann oberhalb 30 MHz breitbandig mit 30 Ohm und weniger angesetzt werden. Für das Beispiel einer Antenne für den UKW-Frequenzbereich und einer dort vorherrschende Antennentemperatur von ca. 1000 K ist somit im Hinblick auf die Rauschempfindlichkeit für den Realteil der komplexen Antennenimpedanz, welcher bei verlustarmem Feldeffekttransistor 2 den Strahlungswiderstand darstellt, innerhalb des Übertragungsfrequenzbereichs ausschließlich R_{A}(f) > ca. 10 Ohm als hinreichende Bedingung zu fordern.

In Fig. 5 wird der Rauschbeitrag einer Verstärkereinheit 11 am Ende der an die verlustarme Filterschaltung 3 ausgangsseitig angeschlossenen Hochfrequenzleitung 10 betrachtet. Bei hinreichender Verstärkung in der Verstärkerschaltung 21 wird dieser Beitrag entsprechend klein gehalten. Zum Schutz der nachgeschalteten Verstärkereinheit 11 vor nichtlinearen Effekten ist es häufig notwendig, diese Verstärkung innerhalb des Übertragungsfrequenzbereichs weitgehend frequenzunabhängig zu gestalten. Dies wird durch entsprechende vorzugsweise verlustfreie Transformation des wirksamen Wirkwiderstands 5 am Ausgang der verlustarmen Filterschaltung 3 in eine geeignet frequenzabhängige Eingangsadmittanz 7 erreicht. Ist die aufgrund der Frequenzabhängigkeit der effektiven Länge lₑ(f) für die Eingangsadmittanz 7 geforderte Frequenzabhängigkeit bekannt, so kann eine Schaltung aus Blindwiderständen für die verlustarme Filterschaltung 3 gefunden werden, welche dieser Forderung weitgehend entspricht.

Das erfindungsgemäße Kriterium für die beispielhafte Gestaltung einer notwendigen und frequenzunabhängigen Empfangsleistung innerhalb des Übertragungsfrequenzbereichs wird für den terrestrischen Rundfunkempfang einer aktiven Fahrzeugantenne im Hinblick auf die Empfangsleistung in der nachgeschalteten Empfangsanordnung an Hand von Fig.5 erläutert. Das weitgehend frequenzunabhängige Empfangsverhalten ist zu fordern, um einerseits die Empfindlichkeit des Gesamtsystems durch den Rauschbeitrag des der aktiven Antenne nachgeschalteten Empfangssystems nicht nennenswert zu reduzieren und andererseits, um nichtlineare Effekte durch Verstärkungsüberhöhungen als Folge des frequenzabhängigen Empfangsverhalten innerhalb eines Übertragungsfrequenzbereichs zu vermeiden. Das der aktiven Antenne nachgeschaltete Empfangssystem wird Fig.5 durch die Verstärkereinheit 11 mit der Rauschzahl Fᵥ repräsentiert. Sein Rauschbeitrag zum Gesamtrauschen ist in Fig.5 als äquivalenter Rauschwiderstand R_{äV} am Eingang der Verstärkerschaltung 21 dargestellt, wobei gilt: ${R}_{{a}^{¨} ⁢ V} = \frac{\left({F}_{V}-1\right)}{4 ⋅ G \left(f\right)}$

Hierin ist mit G(f) der frequenzabhängige Realteil der Eingangsadmittanz 7 der verlustarmen Filterschaltung 3 bezeichnet. Dieser Rauschbeitrag ist dann unwesentlich gegenüber dem unvermeidlichen empfangenen Rauschen des mit T_{A} rauschenden R_{A}, wenn gilt: $G \left(f\right) ≻ \frac{( {F}_{V} - 1 ) ⋅ {T}_{0}}{4 ⋅ {T}_{A}} ⋅ \frac{1}{{R}_{A} \left(f\right)}$

Um die Empfindlichkeitsbedingung zu erfüllen, ist in einer vorteilhaften Ausführungsform einer aktiven Antenne nach der Erfindung die Frequenzabhängigkeit des Realteils G(f) der Eingangsadmittanz 7 der verlustarmen Filterschaltung 3 reziprok zum Frequenzgang des Realteils R_{A}(f) der komplexen Antennenimpedanz zu wählen. Für das Beispiel eines UKW-Rundfunkempfängers mit F_{V} ~ 4 wäre demnach angenähert G(f) < 1/(3*R_{A}(f)) zu wählen. Zum Schutz des Empfängers vor zu großen Empfangspegeln ist es andererseits zweckmäßig, die Leistungsverstärkung der aktiven Antenne nicht wesentlich größer als für optimale Empfindlichkeit des Gesamtsystems und somit G(f) etwa so groß zu wählen wie im rechten Teil der Gleichung (3) angegeben.

Mit der Erfindung ist der große Vorteil verbunden, dass der aus R_{A}(f) vorgegebene Frequenzgang für G(f) deshalb leicht erfüllbar ist, weil weder die eingangsseitig ansteuernde Quellimpedanz der verlustarmen Filterschaltung 3, welche mit 1/gₘ des Feldeffekttransistors 2 gegeben ist, noch der wirksame Wirkwiderstand 5 am Ausgang der verlustarmen Filterschaltung 3 nicht vermeidbare wesentliche Blindkomponenten besitzen. Hieraus resultiert die vorteilhaft freie Gestaltbarkeit des Frequenzverhaltens der aktiven Antenne nach der vorliegenden Erfindung. Im Gegensatz hierzu ist bei einer aktiven Antenne nach dem Stand der Technik in Fig. 2b die frequenzabhängige Strahlerimpedanz Z_{S}(f) zwangsweise und untrennbar als Quellimpedanz des primärseitigen Transformationsnetzwerks vorhanden. Ihr Frequenzverhalten begrenzt die erreichbare Bandbreite der in die Nähe von Zₒₚₜ transformierten Impedanz und damit die Bandbreite des Signal-Rauschverhältnisses am Ausgang der aktiven Schaltung.

Im Folgenden wird die beispielhafte Gestaltung des Frequenzverlaufs von G(f) einer aktiven Fahrzeugantenne nach der Erfindung beschrieben, wenn die Forderung besteht, dass die Empfangsleistung Pₐ am Eingang des der aktiven Antenne nachgeschalteten Empfangssystems um einen Faktor V größer ist als mit einer passiven Referenzantenne, z.B. einer passiven Stabantenne am Fahrzeug bei deren Resonanzlänge. Aufgrund der zwangsweise unterschiedlichen Richtdiagramme wird dieser Faktor bezogen auf die azimutalen Mittelwerte unter einem definierten konstanten Elevationswinkel θ des Welleneinfalls. Durch vergleichende azimutale Richtfaktormessungen mit Hilfe einer Antennenmessstrecke mit Fahrzeugdrehstand am passiven Antennenteil 1 und an der Vergleichsantenne ergeben sich bei N Winkelschritten für eine volle Umdrehung und mit dem Richtfaktor Dₐ(ϕₙ, θ) des vorgegebenen passiven Antennenteils 1 und entsprechend dem Richtfaktor Dₚ(ϕₙ, 0) der passiven Referenzantenne jeweils für den n-ten Winkelschritt die folgenden azimutalen Mittelwerte für die Richtfaktoren: ${D}_{am} \left(f\right) = \frac{1}{N} {\sum }_{n = 1}^{N} {D}_{a} \left({Φ}_{n}, ⁢, Θ, ⁢, f\right)$
bzw. für die Referenzantenne bei der Bezugsfrequenz: ${D}_{pm} = \frac{1}{N} {\sum }_{n = 1}^{N} {D}_{p} \left({Φ}_{n}, ⁢, Θ\right)$

Das der aktiven Antenne nachgeschaltete Empfangssystem, welches in Fig. 5 durch die Verstärkereinheit 11 repräsentiert wird, ist in der Regel auf den Leitungswellenwiderstand Z_{L} des Hochfrequenz-Leitungssystem bezogen. Die mittlere azimutale Empfangsleistung im Lastwiderstand 9 ergibt sich bei hinreichend großer Steilheit gₘ der Eingangskennlinie des Feldeffekttransistors 2 zu: ${P}_{am} = \frac{1}{2} ⋅ {E}^{2} ⋅ {{l}_{em}}^{2} \left(f\right) ⋅ G \left(f\right)$
wobei lₑₘ²(f) den bei jeder Frequenz auftretenden azimutalen Mittelwert der quadratischen fektiven Länge des passiven Antennenteils 1 unter Berücksichtigung der sich mit Dₐₘ(f) gem. Gleichung (2) ergebenden effektiven Fläche des passiven Antennenteils 1 wie folgt darstellt: ${{l}_{em}}^{2} \left(f\right) = \frac{1}{N} {\sum }_{n = 1}^{N} {{l}_{en}}^{2} \left(f\right) = \frac{{λ}^{2}}{π} ⋅ \frac{{R}_{A} \left(f\right)}{{Z}_{0}} ⋅ {D}_{am} \left(f\right)$

Die mittlere azimutale Empfangsleistung der passiven Referenzantenne beträgt mit Dₚₘ aus Gleichung (5): ${P}_{pm} = \frac{{λ}^{2}}{8 ⋅ π} ⋅ \frac{{E}^{2}}{{Z}_{0}} ⋅ {D}_{pm}$

Unter Berücksichtigung der Verstärkungsforderung Pₐₘ/Pₚₘ = V ergibt sich der erfindungsgemäß zu fordernde Frequenzverlauf für G(f) zu: $G \left(f\right) = \frac{1}{{R}_{A} \left(f\right)} ⋅ \frac{{D}_{pm}}{{D}_{am} \left(f\right)} ⋅ V$

Für den Fall eines verlustbehafteten passiven Antennenteils 1 mit dem Wirkungsgrad η ist in Gleichung (8) der Richtfaktor Dₐₘ(f) durch Dₐₘ(f)* η zu ersetzen. Die übrigen Dimensionierungsregeln sind dadurch nicht geändert.

Für den Fall etwa gleicher azimutaler Mittelwerte Dₚₘ und Dₐₘ(f) ist die Frequenzabhängigkeit von G(f) proportional zu 1/Rₐ(f) zu gestalten. Ist V so groß gewählt, dass $\frac{{D}_{pm}}{{D}_{am} \left(f\right)} ⋅ V ≫ \frac{( {F}_{V} - 1 ) ⋅ {T}_{0}}{4 ⋅ {T}_{A}}$
gilt, dann ist der Rauschbeitrag des der aktiven Antenne nachgeschalteten Empfangssystems zum Gesamtrauschen vernachlässigbar klein. Ist zusätzlich die in Gleichung (1) angegebene Bedingung erfüllt, dann ist die Empfindlichkeit ausschließlich durch die Richtwirkung des passiven Antennenteils 1 und von der herrschenden Störeinstrahlung abhängig. Die minimal notwendige mittlere azimutale Strahlungsdichte Sₐₘ für ein Signal-Störverhältnis = 1 lautet dann: ${S}_{am} \left(f\right) = \frac{k ⋅ {T}_{A} ⋅ B}{{D}_{am} \left(f\right)} ⋅ \frac{4 ⋅ π}{{λ}^{2}}$
und steigt mit 1/η an, wenn Dₐₘ(f) durch Dₐₘ(f)* η zu ersetzen ist.

Unter Berücksichtigung der vom Fahrzeug selbst ausgehenden Störstrahlung kann die Auswahl einer für eine erfindungsgemäße Antenne geeigneten passiven Antennenteils 1 als am Fahrzeug befindliche Struktur in Verbindung mit der in Gleichung (1) angegebenen und im folgenden näher diskutierten Bedingung für R_{A}(f) deshalb treffsicher dadurch erfolgen, dass das Verhältnis T_{A}/Dₐₘ(f) für den Übertragungsfrequenzbereich als hinreichend groß festgestellt wird.

In Fig. 18a und 18b sind beispielhaft Antennenkonfigurationen möglicher passiver Antennenteile 1 aktiver Antennen nach der Erfindung angegeben. An den Anschlussstellen 18 liegen die in der komplexen Impedanzebene in Fig.18c dargestellten Impedanzverläufe Z_{A}(f) in Abhängigkeit von der Frequenz vor. Der im linken Randbereich des Diagramms durch Schraffur gekennzeichnete Bereich ist einseitig durch den Wert R_{Amin}= const. berandet. Impedanzverläufe, die außerhalb des so gekennzeichneten Bereich verlaufen, erfüllen somit die gemäß Gleichung (1) vorgegebene Bedingung des vernachlässigbaren Rauschens des Feldeffekttransistors 2 bei Vorliegen einer bestimmten Störeinstrahlung gemäß T_{A}. Das Diagramm zeigt überzeugend den Vorteil einer erfindungsgemäßen aktiven Antenne gegenüber einer aktiven Antenne gemäß Fig. 2b nach dem Stand der Technik, der darin liegt, dass ohne eingangsseitige Anpassungsmittel sämtliche Antennenstrukturen diese Bedingung ohne eingangsseitige Transformationsmittel erfüllen. In der Fig. 18c sind die Realteile der in Figuren 18a und b dargestellten passiven Antennenteile 1 über der Frequenz von 76 bis 108 MHz aufgetragen. Der Frequenzverlauf des Realteils der erfindungsgemäß zu gestaltenden Eingangsadmittanz 7 am Eingang der verlustarmen Filterschaltung 3 ist deshalb jeweils invertiert zu den in Fig. 18d dargestellten Kurvenverläufen nach Gesichtspunkten wie sie im Zusammenhang mit den Gleichungen (3) und (8) erörtert wurden, zu gestalten.

Bei der erfindungsgemäßen Verstärkerschaltung 21 besteht naturgemäß aufgrund möglicher nichtlinearer Effekte, wie Intermodulation, auch eine obere Grenze für die Größe der am Eingang wirksamen tolerierbaren Spannung, welche sich im Empfangsfeld über die wirksame Länge lₑ ergibt. Die maximal tolerierbare Spannung kann durch Auswahl eines geeigneten Feldeffekttransistors 2 und durch Wahl eines geeigneten Arbeitspunkts sowie durch andere an sich bekannte Schaltungsmaßnahmen gesteigert werden. Gleichung (6) kann erfindungsgemäß einem maximal tolerierbaren azimutalen Mittelwert lₑₘ bei bekanntem azimutalen Richtfaktor Dₐₘ(f) ein maximal tolerierbarer Wirkanteil R_{Amax} zugeordnet werden. Der für die Dimensionierung unzulässige Wertebereich mit R_{A}>R_{Amax} ist in den Figuren 18c und 18d ebenfalls schraffiert gekennzeichnet. Die Strahlungswiderstände R_{A} der Impedanzwerte besonders günstiger Strukturen für die Verwendung als passiver Antennenteil 1 befinden sich demnach außerhalb des schraffierten Wertebereichs mit R_{Amin}<R_{A}<R_{Amax}.

In einer weiteren vorteilhaften Ausgestaltung der Erfindung wird eine vorgegebene Antennenstruktur durch Verwendung eines verlustarmen Übertragers mit dem Übersetzungsverhältnis ü, wie in Fig. 17 angegeben, ergänzt, welcher zusammen mit der Antennenstruktur - z.B. einem Heizfeld auf der Fensterscheibe - den passiven Antennenteil 1 bildet. Das breitbandige Übersetzungsverhältnis wird vorteilhaft derart gewählt, dass die am Ausgang des Übertragers messbare Impedanz mit ihrem Realteil im Wertebereich mit R_{Amin}<R_{A}<R_{Amax} platziert ist. Hierbei ist es günstig, die Primärinduktivität hinreichend hochohmig zu gestalten.

Die Linearitätsforderung wird durch eine hinreichend große Gegenkopplung, durch die in der Sourceleitung befindliche Eingangsadmittanz 7 erfüllt. Dies erfordert eine im Übertragungsbereich vergleichsweise niedrige Gegenkopplung, welche gemäß der Verstärkungsforderung z.B. entsprechend Gleichung (8) dimensioniert ist, die jedoch außerhalb des Übertragungsbereichs so groß wie möglich ist. In einer vorteilhaften Ausgestaltung der Erfindung werden zur Realisierung solcher verlustarmer Filterschaltungen 3 bevorzugt T-Halbfilter oder T-Filter bzw. Kettenschaltungen solcher Filter eingesetzt. Solche Filter sind in ihrer Grundstruktur in den Figuren dargestellt. Zur Entsprechung eines komplizierteren Frequenzverlaufs des G(f) können die Einzelelemente durch weitere Blindelemente ergänzt werden. Im Interesse der eingangsseitigen Hochohmigkeit und der Sperrwirkung im Sperrbereich ist es zweckmäßig, Serien- bzw. Parallelzweig jeweils aus einer Kombination von Blindwiderständen derart zu bilden, dass sowohl der Absolutwert eines Blindwiderstands im Serienzweig 28 als auch der Absolutwert eines Blindleitwerts im Parallelzweig 29 jeweils innerhalb eines Übertragungsfrequenzbereichs hinreichend klein und außerhalb eines solchen hinreichend groß ist (Fig. 19b).

In einer weiteren vorteilhaften Anwendung der Erfindung wird vorgeschlagen, für verschiedene charakteristische Verläufe von G(f) entsprechende Grundstrukturen für verlustarme Filterschaltungen 3 mit zunächst unbekannten Werten für die Blindelemente in einem modernen Digitalrechner abzulegen und sowohl die Impedanz Z_{A} des passiven Antennenteils 1 messtechnisch als auch den azimutalen Mittelwert Dₐₘ des Richtfaktors messtechnisch oder rechnerisch zu ermitteln und ebenfalls im Digitalrechner abzulegen. Der somit anhand von Gleichung (8) ermittelte Frequenzverlauf von G(f) ermöglicht die anschließende konkrete Ermittlung der Blindelemente der verlustarmen Filterschaltung 3 für eine geeignet ausgewählte Filtergrundstruktur mit Hilfe bekannter Strategien der Variationsrechnung für die vorgegebene Verstärkung V der aktiven Antenne.

Insbesondere bei solchen Antennensystemen, bei denen mehrere Antennen gebildet sind, wie z.B. bei Antennendiversitysystemen, Gruppenantennenanlagen oder Mehrbereichsantennenanlagen, ist es in einer vorteihaften Weiterbildung der Erfindung hilfreich, wie in Fig. 6 angegeben, die Verstärkereinheit 11 als aktive Ausgangsstufe der Verstärkerschaltung 21 zu gestalten. Diese kann mit einem Ausgangswiderstand gleich dem Wellenwiderstand Z_{L} üblicher Koaxialleitungen versehen werden. Der wirksame Wirkwiderstand 5 wird dabei durch die Eingangsimpedanz der Verstärkereinheit 11 gebildet. G(f) ist sinngemäß nach den o.g. Ausführungen mit Hilfe einer mit dieser Impedanz abgeschlossenen verlustarmen Filterschaltung 3 zu gestalten.

Aufgrund der Wirkungslosigkeit des einstellbaren Übertragungsglieds 34 im Falle kleiner Empfangspegel wird diese Empfindlichkeitsbetrachtung nicht beeinträchtigt. Die Spannungsabsenkung nach dem ersten verstärkenden Element der aktiven Antenne ist insbesondere deshalb vorteilhaft, weil sie eine optimale Wirkung im Hinblick auf die Frequenzabhängigkeit der zu erwartenden Intermodulationsstörung zulässt. Der Einfluss auf die Empfindlichkeit der gesamten Empfangsanlage wird somit nur durch den Einfluss der um die Spannungsabsenkung vergrösserten Rauschzahl der nachfolgenden Schaltung bestimmt.

Im Folgenden werden unterschiedliche Formen der Absenkung der inneren Verstärkung der aktiven Antenne gegenübergestellt. In den Figuren 1, 2a und 3 erfolgt die Spannungsabsenkung über ein Längselement 30, welches frequenzunabhängig gestaltet ist. In der Folge werden somit Empfangssignale bei Frequenzen, bei denen niederohmige Realteile der Antennenimpedanzen vorliegen und demzufolge erfindungsgemäss grosse Werte der Eingangsadmittanz G(f) gestaltet sind, stärker abgeschwächt als Empfangssignale bei Frequenzen mit hochohmigem Realteil der Antennenimpedanzen. Bei Verwendung eines frequenzunabhängigen Längselements 30 muss für die Absenkung bei großen Empfangspegeln deshalb ein mittlerer Widerstandswert gewählt werden, welcher für intermodulierende Empfangssignale bei Frequenzen mit großem Realteil der Antennenimpedanzen zu klein und bei Frequenzen mit kleinem Realteil der Antennenimpedanzen zu groß ist. Dies beinhaltet die Gefahr, dass intermodulierende Empfangssignale bei Frequenzen mit grossem Realteil der Antennenimpedanzen aufgrund der dort kleineren Gegenkopplungswirkung zu starke Intermodulationsstörungen hervorrufen und andererseits die verbleibende Verstärkung bei Frequenzen mit kleinem Realteil der Antennenimpedanzen zu klein ist und die Anordnung bei diesen Frequenzen zu unempfindlich ist.

In vorteilhafter Ausgestaltung der Erfindung werden deshalb solche Formen von einstellbaren Übertragungsgliedern 34 vorgeschlagen, welche die bei kleinen Empfangspegeln eingestellten Admittanzen 7 frequenzunabhängig um einen geeigneten Faktor herabsetzen. Bei den heute verfügbaren Verstärkerbauelementen ist z.B. für den UKW-Bereich und einer Anwendung im Kraftfahrzeug eine Pegelabsenkung zwischen 20*log(t) = 10 dB und 20*log(t) = 20dB praktikabel. Dadurch wird die innere Verstärkung der aktiven Antenne frequenzunabhängig um einen gewünschten Faktor reduziert und der oben genannte frequenzabhängige Intermodulationseffekt tritt nicht auf. Erfindungsgemäss wird dies zum Beispiel durch eine Übertrageranordnung wie in Fig. 4 und in Fig. 6 erreicht. Hierzu wird das frequenzunabhängige Übersetzungsverhältnis des Übertragers mit Hilfe unterteilter Wicklungen und den dargestellten Schaltdioden 36 als einstellbare elektronische Elemente 32 in Stufen einstellbar gestaltet. Bei richtiger Wahl der Übersetzungsverhältnisse können die geeigneten Werte für den Wirkleitwert G(f) in der Admittanz 7 bzw. 7' für den Bereich kleiner bzw. grosser Empfangspegel gewählt werden. Zur Erhöhung der Linearität und des Stromaussteuerbereichs des dreipoligen verstärkenden Elements 2 ist in Fig. 6 vorgesehen, den Ruhestrom in diesem Element zusammen mit der Absenkung der inneren Verstärkung der aktiven Antenne anzuheben.

Eine weitere Methode zur Erreichung einer frequenzunabhängigen Gegenkopplung ist durch die Anordnung in Fig. 5 gegeben. Hierbei wird zur frequenzunabhängigen Absenkung der hochfrequenten Empfangssignale 8 das einstellbare Längselement 30 als ein frequenzabhängiger Zweipol 47 gestaltet. Dieser wird mit einer zur Eingangsadmittanz 7 der verlustarmen Filterschaltung 3 ähnlichen, jedoch im Wesentlichen mit einer um einen frequenzunabhängigen Faktor t-1 kleineren Zweipoladmittanz 46 als die Eingangsadmittanz 7 des Übertragungsnetzwerk 31 bei kleinen Empfangspegeln. Durch Parallelschaltung einer Schaltdiode 36 zum frequenzabhängigen Zweipol 47, durch deren Einstellung im Sperrzustand die Zweipoladmittanz 46 wirksam ist und bei deren Einstellung im Durchlasszustand die Zweipoladmittanz 46 überbrückt ist, erfolgt bei gesperrter Schaltdiode 36 eine Absenkung der hochfrequenten Empfangssignale 8 um einen im Wesentlichen frequenzunabhängigen Faktor t = U_{E}/U_{A}.

In einer weiteren vorteilhaften Ausgestaltung der Erfindung ist das Übertragungsnetzwerk 31 mit Filtercharakter in Fig. 8 als verlustarme Filterschaltung 3 mit fest eingestellten Blindelementen 20 ausgestaltet. Hierbei werden zuschaltbare Blindelemente 20a verwendet, welche mit Hilfe einstellbarer elektronischer Elemente 32 zu- und abgeschaltet werden derart, dass bei Unterschreiten eines vorgegebenen Empfangspegels die gewünschte Frequenzabhängigkeit des größeren Wirkleitwerts G(f) der am Quellenanschluss 24 wirksamen Eingangsadmittanz 7 für höhere innere Verstärkung der aktiven Antenne einerseits gegeben ist. Andererseits wird bei Überschreitung eines vorgegebenen Empfangspegels die gewünschte Frequenzabhängigkeit des entsprechend dem verkleinerten Wirkleitwert G'(f) mit gleicher Frequenzabhängigkeit der am Quellenanschluss 24 wirksamen Eingangsadmittanz 7' für abgesenkte innere Verstärkung der aktiven Antenne eingestellt.

Im Übertragungsnetzwerk 31 in der vorteilhaften Anordnung in Fig. 7 sind mehrere verlustarme Filterschaltungen 3, 3a vorhanden, welche über Schaltdioden 36 alternativ zwischen dem Eingang und dem Ausgang des Übertragungsnetzwerks 31 geschaltet sind. Ihre Eingangsadmittanzen 7, 7b für kleine Empfangspegel bzw. 7', 7b' für grosse Empfangspegel sind mit fest eingestellten Blindelementen 20 jeweils derart gebildet, dass mit Hilfe der Schaltdioden 36 bei Unterschreiten eines vorgegebenen Empfangspegels die gewünschte Frequenzabhängigkeit des Wirkleitwerts G(f) der am Quellenanschluss 24 wirksamen Eingangsadmittanz 7 für höhere innere Verstärkung der aktiven Antenne und bei Überschreiten eines vorgegebenen Empfangspegels die gewünschte Frequenzabhängigkeit des Wirkleitwerts G'(f) der am Quellenanschluss 24 wirksamen Eingangsadmittanz 7' für abgesenkte innere Verstärkung der aktiven Antenne gegeben ist.

Bei der in Fig. 10 dargestellten Ausführungsform einer aktiven Antenne nach der Erfindung ist der passive Antennenteil 1 mit einer Anschlussstelle 18 ausgestaltet, deren beide Anschlüsse gegenüber der Masse 0 hochliegen. Jeder der beiden Anschlüsse ist mit je einem Steueranschluss 15a bzw. 15b eines dreipoligen verstärkenden Elements 2 verbunden. Die Quellenanschlüsse 24a und 24b sind mit der Primärseite eines als Trenntransformator ausgeführten Übertragers 38 verbunden, dessen Sekundärseite unterschiedliche Ausgänge zur Gestaltung unterschiedlicher Übersetzungsverhältnisse t besitzt. Das einstellbare Übertragungsglied 34 wird somit aus dem Übertrager und den Schaltdioden 36 gebildet. Die Senkenanschlüsse 53a und 53b der dreipoligen verstärkenden Elemente 2a bzw. 2b sind mit der Masse 0 verbunden.

In einer weiteren vorteilhaften Ausgestaltung der Erfindung ist das dreipolige verstärkende Element 2, wie in Fig. 9a, als erweitertes dreipoliges verstärkendes Element gestaltet. Zur Erhöhung der wirksamen Steilheit der Übertragungskerinlinie ist das erweiterte Element aus einem Eingangs-Feldeffekttransistor 13, von dessen Source der Bipolartransistor 14 in Emitterfolgerschaltung angesteuert ist und durch dessen Emitteranschluss 12 die Sourceelektrode des erweiterten dreipoligen verstärkenden Elements 2 gebildet ist, kombiniert.

In einer weiteren vorteilhaften Ausführungsform ist das dreipolige verstärkende Element 2 in Fig. 9b als erweitertes dreipoliges verstärkendes Element aus einem Eingangs-Bipolartransistor 49 und einem weiteren Bipolartransistor 50 in Emitterfolgerschaltung kombiniert. Der Emitteranschluss 12 des Bipolartransistors 50 bildet den Quellenanschluss 24 des dreipoligen verstärkenden Elements 2. Bei hinreichend klein eingestelltem Ruhestrom im Eingangs-Bipolartransistor 49 wird die geforderte Hochohmigkeit bei kleiner Eingangskapazität und hinreichend kleinem Parallelrauschstrom erreicht. Ein wesentlich grösser eingestellter Ruhestrom im weiteren Bipolartransistor 50 bewirkt eine hinreichend grosse Steilheit der Übertragungskennlinie für das gesamte Element.

In Fig. 9c ist das dreipolige verstärkende Element 2 als erweitertes dreipoliges verstärkendes Element aus einem Eingangs-Bipolartransistor 49 bzw. Eingangs-Feldeffekttransistor 13, gestaltet, dessen Kollektoranschluss bzw. Drainanschluss mit dem Source-bzw. Emitteranschluss eines zusätzlichen Transistors 51 verbunden ist und dessen Basis- bzw. Gate-Anschluss mit dem Emitter- bzw. Source-Anschluss des Eingangs-Bipolartransistors 49 bzw. Eingangs-Feldeffekttransistors 13 verbunden ist. Durch diesen Anschluss ist der Quellenanschluss 24 des dreipoligen verstärkenden Elements 2 gebildet. Ein erweitertes dreipoliges verstärkendes Element dieser Form verhindert durch Spannungsnachführung am Drain- bzw. Kollektoranschluss des Eingangstransistors den störenden Einfluss einer spannungsabhängigen Kapazität zwischen Steuerelektrode und der Drain- bzw. Kollektorelektrode.

In Fig. 9d ist das dreipolige verstärkende Element 2 als erweitertes dreipoliges verstärkendes Element gestaltet, in welchem eine elektronisch steuerbare Ruhestromquelle I_{S0} oder/und eine elektronisch steuerbare Ruhespannungsquelle U_{D0} vorhanden ist. Hierdurch wird bei Auftreten grosser Empfangspegel im Zusammenhang mit der erfindungsgemäßen Absenkung der inneren Verstärkung der aktiven Antenne aufgrund zu hoher Empfangspegel der Ruhestrom I_{S0} oder/und die Ruhespannung U_{D0} im Eingangs-Bipolartransistor 49 bzw. Eingangs-Feldeffekttransistor 13 erhöht eingestellt.

Zur Gestaltung von mehreren Übertragungsfrequenzbändern sind in Fig. 11 mehrere Bipolartransistoren 14,14' zur Erweiterung des dreipoligen verstärkenden Elements 2 und zur kombinierten Bildung mehrerer dreipoliger verstärkender Elemente 2,2' vorhanden. Die Basiselektroden sind an die Source-Elektrode eines gemeinsamen Eingangs-Transistors 13 bzw. an den Quellenanschluss eines erweiterten dreipoligen verstärkenden Elements gemäß den Figuren 9a bis 9d angeschlossen. Die Bipolartransistoren 14,14' sind jeweils in Emitterfolger-Schaltung mit dem Eingang einer verlustarmen Filterschaltung 3,3' zur Bildung getrennter Übertragungswege für die betreffenden Frequenzbänder verbunden. In jedem der Übertragungswege befinden sich jeweils ein einstellbares Übertragungsglied 34,34' und ein Regelverstärker 33,33', welchem jeweils über Filtermaßnahmen nur das dem betreffenden Übertragungsweg zugeordnete Frequenzband aus dem hochfrequenten Empfangssignal 8 zugeführt ist. Das Regelsignal 42, 42' ist jeweils dem zugeordneten einstellbaren Übertragungsglied 34,34' zugeführt. Im Unterschied hierzu sind in Fig. 12 die Regelsignale 42, 42' durch Selektionsmittel und Regelverstärker 33, 33' im Empfänger 44 aus dem Ausgangssignal der aktiven Antenne abgeleitet und der aktiven Antenne über Steuerleitungen 41 zugeführt.

In einer besonders vorteilhaften Ausgestaltung der Erfindung ist die vorliegende aktive Antenne in einer Antennenanlage mehrfach verwendet, deren passive Antennenteile 1 mit frequenzabhängigen und in Bezug auf einfallende Wellen nach Betrag und oder nur in Phase unterschiedlichen Richtdiagrammen der effektiven Längen lₑ besitzen, welche jedoch in elektromagnetischer Strahlungskopplung zueinander stehen und zusammen eine passive Antennenanordnung 27 mit mehreren Anschlussstellen 18a,b,c bilden. Erfindungsgemäß ist dabei jede jeweils mit einer erfindungsgemäßen Verstärkerschaltung 21 beschaltet und zu einer aktiven Antenne nach der Erfindung ergänzt. Aufgrund der Hochohmigkeit der Verstärkereingänge ist durch die Auskopplung der hochfrequenten Empfangssignale 8 an den passiven Antennenteilen 1 keine merkliche gegenseitige Beeinflussung der Empfangsspannungen gegeben. Eine solche Antennenanordnung ist ganz allgemein in Fig. 13 dargestellt. Die am Ausgang der Verstärkerschaltung 21 vorliegenden Empfangssignale 8 werden zur Gestaltung einer Gruppenantennenanordnung mit vorgegebenen Empfangseigenschaften hinsichtlich Richtwirkung und Antennengewinn ohne Rückwirkung auf die an den passiven Antennenteilen 1 anliegenden hochfrequenten Empfangssignale in einem hierfür vorhandenen Antennencombiner 22 nach Betrag und Phase gewichtet überlagert. Dort kann vorteilhaft ein gemeinsamer Regelverstärker 33, dessen Regelsignale 42a, b, c den Übertragungsnetzwerken 31 a, b, c in den aktiven Antennen zur Absenkung des summierten hochfrequenten Empfangssignals 8 zugeführt ist, die Pegelüberwachung durchführen. In einer weiteren vorteilhaften Ausgestaltung einer derartigen Gruppenantennenanordnung erfolgt in jeder aktiven Antenne die Pegelüberwachung und Abschwächung gesondert mit Hilfe eines jeweils dort untergebrachten Regelverstärkers 33.

Bei der Verwendung einer Antenne nach der Erfindung als eine aktive Fensterscheibenantenne ist es auf vorteilhafte Weise möglich, die Verstärkerschaltung 21 im sehr schmalen Randbereich des Fahrzeugfensters unsichtbar unterzubringen. Deshalb ist es wünschenswert, den an der Anschlussstelle 18 anzubringenden Teil miniaturisiert auszuführen und nur die dort funktionell notwendigen Teile der Verstärkerschaltung 21 anzubringen. Die weiteren Teile der verlustarmen Filterschaltung 3 sind abgesetzt platziert und über die Hochfrequenzleitung 10 angeschaltet.

In einer weiteren vorteilhaften Ausgestaltung der Erfindung wird die aktive Antenne als Mehrbereichsantenne für mehrere Frequenzbereiche ausgeführt. Hierfür sind in Fig. 19a für die Frequenzbereiche UKW-Hörrundfunk sowie VHF- und UHF-Fernsehrundfunk die prinzipiellen Frequenzverläufe von Blindwiderständen X₁, X₃ bzw. des Blindleitwerts B₂ einer T-Filteranordnung der in Fig. 19b angegebenen verlustarmen Filterschaltung 3 beispielhaft angegeben. Die T-Filterkonfiguration stellt hierbei die eingangsseitige Hochohmigkeit der verlustarmen Filterschaltung 3 zur Erreichung einer hinreichend großen Gegenkopplung des Feldeffekttransistors 2 in den Sperrbereichen sicher. Die verlustarme Filterschaltung 3 ist als T-Halbfilter oder T-Filter bzw. als Kettenschaltung solcher Filter gestaltet, dessen bzw. deren Serien- bzw. Parallelzweig jeweils aus einer Kombination von Blindwiderständen derart gebildet ist, dass sowohl der Absolutwert eines Blindwiderstands im Serienzweig 28 als auch der Absolutwert eines Blindleitwerts im Parallelzweig 29 jeweils innerhalb eines Übertragungsfrequenzbereichs hinreichend klein und außerhalb eines solchen hinreichend groß ist und das hochfrequente Empfangssignal 8 am Ausgang dem Regelverstärker 33 zugeführt ist und von dessen Regelsignal 42 das einstellbare Übertragungsglied 34 gesteuert ist.

Zur Kompensation von Effekten der Nichtlinearität geradzahliger Ordnung und der daraus resultierenden Interband-Frequenzkonversionen in der Verstärkerschaltung 21 wird in einer weiteren vorteilhaften Ausgestaltung der Erfindung neben dem Feldeffekttransistor 2 ein weiterer Feldeffekttransistor 2 mit gleichen elektrischen Eigenschaften eingesetzt. Hierbei werden die Eingangsanschlüsse der Verstärkerschaltung 21 durch die beiden Steueranschlüsse der Feldeffekttransistoren 15a und 15b gebildet und der Eingang der verlustarmen Filterschaltung 3 mit den Source-Anschlüssen 19a und 19b verbunden. Ein Umsymmetrierglied in der verlustarmen Filterschaltung 3 dient zur Umsymmetrierung der hochfrequenten Empfangssignale 8. Eine solche. Schaltung kann vorteilhaft ebenso an eine Anschlussstelle 18 mit zwei gegen Masse Spannung führenden Anschlüssen angeschlossen werden.

Die Effizienz von Antennendiversitysystemen wird von der Anzahl der verfügbaren, voneinander diversitätsmäßig unabhängiger Antennensignale geprägt. Diese Unabhängigkeit drückt sich im Korrelationsfaktor zwischen den in einem Rayleigh-Wellenfeld während der Fahrt auftretenden Empfangsspannungen auf. In einer besonders vorteilhaften Weiterbildung der Erfindung sind mehrere aktive Empfangsantennen nach der Erfindung in einer Antennendiversityanlage für Fahrzeuge verwendet, wobei die passiven Antennenteile 1 derart gewählt sind, dass ihre in einem Rayleigh-Empfangsfeld im Leerlauf an den Anschlussstellen 18 vorliegenden Empfangssignale E*lₑ diversitätsmäßig möglichst unabhängig voneinander sind. Solche Systeme, bei denen die Anschlussstellen 18 unter diesem Gesichtspunkt und unter Berücksichtigung von fahrzeugtechnischen Aspekten gewählt sind, sind beispielhaft in den Figuren 15 und 16 dargestellt. Aufgrund der zwischen den Anschlussstellen 18 bestehenden elektromagnetischen Strahlungskopplungen trifft diese Unabhängikeit dann nur für die im Leerlauf betriebenen Anschlussstellen 18 zu. Durch Beschaltung der Anschlussstellen 18 mit den erfindungsgemäßen Verstärkerschaltungen 21 werden aufgrund von deren vernachlässigbar kleinen kapazitivem Eingangsleitwert die hochfrequenten Empfangssignale 8 rückwirkungsfrei an den Antennenausgängen abgegriffen. Die diversitätsmäßige Unabhängigkeit der Empfangssignale an den Anschlussstellen 18 wird somit durch diese Maßnahme in vorteilhafter Weise nicht beeinflusst und diese Unabhängigkeit besteht folglich in gleicher Weise für die Empfangssignale 8 an den Antennenausgängen. Somit stehen an den Antennenausgängen voneinander unabhängige Empfangssignale 8 zur Auswahl in einem Scanningdiversity-System bzw. zur Weiterverarbeitung in einem der weiteren bekannten Diversityverfahren zur Verfügung.

Im Gegensatz hierzu würde die Beschaltung der Anschlussstelle 18 mit einer Transformationsschaltung nach dem Stand der Technik gemaß Fig. 2b über die an der Anschlussstelle 18 fließenden Ströme eine Abhängigkeit der Antennensignale am Antennenausgang verursachen. Dieser Zusammenhang wird im Folgenden für einen passiven Antennenteil 1 mit zwei Anschlussstellen 18 näher erläutert:

Sind U01 und U02 die Leerlaufspannungsamplituden an den Anschlussstellen 18 einer passiven Antennenanordnung 27 in Fig. 14 im Empfangsfeld und Z11, Z22 die dort gemessenen Antennenimpedanzen und ist ferner Z12 die Wechselwirkungsimpedanz aufgrund der Verkopplung der Anschlussstelle 18 und sind Y1 und Y2 die Eingangsadmittanzen der Verstärker, mit denen die Anschlussstelle 18 belastet sind, so ergibt sich für die unter dieser Belastung auftretenden Spannungsamplituden an den Anschlussstellen 18 folgende Beziehung: $\begin{matrix}\left(\begin{matrix}U ⁢ 1 \\ U ⁢ 2\end{matrix})=\frac{1}{N}⋅\left(\begin{matrix}1 - Z ⁢ 22 ⋅ Y ⁢ 2 & Z ⁢ 12 ⋅ Y ⁢ 2 \\ Z ⁢ 12 ⋅ Y ⁢ 1 & 1 - Z ⁢ 11 ⋅ Y ⁢ 1\end{matrix}\right)⋅(\begin{matrix}U ⁢ 10 \\ U ⁢ 20\end{matrix}\right) \\ mit \\ N = 1 - Z ⁢ 11 ⋅ Y ⁢ 1 - Z ⁢ 22 ⋅ Y ⁢ 2 + Z ⁢ 11 ⋅ Z ⁢ 22 ⋅ Y ⁢ 1 ⋅ Y ⁢ 2 - Z ⁢ {12}^{2} ⋅ Y ⁢ 1 ⋅ Y ⁢ 2\end{matrix}$

Der Korrelationsfaktor zwischen den Spannungsamplituden U1 und U2 und somit auch zwischen den Antennenausgangsspannungen ergibt sich mit Hilfe der zeitlichen Mittelwerte der Spannungen U1 und U2 zu: $ρ = \frac{\overline{U ⁢ 1 ⋅ U ⁢ 2}}{\sqrt{\overline{U ⁢ {1}^{2} ⋅ U ⁢ {2}^{2}}}}$

Für den hier vorausgesetzten Fall ergeben sich bei einer Fahrt im Rayleigh-Empfangsfeld voneinander unabhängige Leerlauf-Empfangsspannungsamplituden U10 und U20. Dies drückt sich durch einen verschwindenden Korrelationsfaktor aus, d.h.: $ρ = \frac{\overline{U ⁢ 10 ⋅ U ⁢ 20}}{\sqrt{\overline{U ⁢ {10}^{2} ⋅ U ⁢ {20}^{2}}}} = 0$

Sind die Eingangsadmittanzen der Verstärker, mit denen die Anschlussstellen 18 belastet sind erfindungsgemäß vernachlässigbar klein, d.h. Y1=0 und Y2=0, dann ergeben sich die Spannungen U1 und U2 aus Gleichung (11) wie folgt: $\left(\begin{matrix}U ⁢ 1 \\ U ⁢ 2\end{matrix}\right) = \frac{1}{N} ⋅ \left(\begin{matrix}1 & 0 \\ 0 & 1\end{matrix}\right) ⋅ \left(\begin{matrix}U ⁢ 10 \\ U ⁢ 20\end{matrix}\right)$

Die mit der Zahl 0 besetzten Wechselwirkungen in der Einheitsmatrix in Gleichung (13) zeigen, dass die in Gleichung (13) beschriebene verschwindende Dekorrelation in den Spannungen U1 und U2 bei einer Verstärkerschaltung 21 nach der Erfindung erhalten bleibt. Die Auswertung von Gleichung (11) dagegen ergibt eine Verknüpfung der beiden Leerlaufspannungen über die Wechselwirkungsparameter Z12*Y2 bzw. Z12*Y1 mit den jeweiligen Spannungen bei Belastung, denn es gilt dann: $\begin{matrix}U ⁢ 1 = \left(1-Z⁢22⋅Y⁢2\right) ⋅ U ⁢ 10 + Z ⁢ 12 ⋅ Y ⁢ 2 ⋅ U ⁢ 20 \\ bzw . \\ U ⁢ 2 = \left(1-Z⁢11⋅Y⁢1\right) ⋅ U ⁢ 20 + Z ⁢ 12 ⋅ Y ⁢ 1 ⋅ U ⁢ 10\end{matrix}$

Es ist offensichtlich, dass bei nicht verschwindender Verkopplung der Anschlussstellen 18, d.h. nicht verschwindendem Z12, der Korrelationsfaktor nur dann verschwindet, wenn Y1 = Y2 = 0 beträgt.

Andererseits zeigen die vorangegangenen Betrachtungen, dass bei bestehender gegenseitiger Abhängigkeit der Leerlaufspannungen U10 und U20, dass spezielle Werte für Y1 und Y2 gefunden werden können, welche über die in Gleichung 15 beschriebene Transformation die gegenseitige Abhängigkeit in den Verstärkereingangsspannungen U1 und U2 reduzieren oder verschwinden lassen. In einer vorteilhaften Weiterbildung der Erfindung ist es deshalb, wie in Fig. 16 angedeutet, vorgesehen, die passive Antennenanordnung 27 an ihren Anschlussstellen 18 durch hierfür geeignete Leitwerte - vorzugsweise Blindleitwerte 23 aus Gründen der Rauschempfindlichkeit - derart zu beschalten, dass die Korrelation zwischen den Spannungen an den Anschlussstellen 18 im Interesse einer größeren Diversityeffizienz kleiner wird. Aktive Antennen nach der Erfindung besitzen dabei den entscheidenden Vorteil, dass die Festlegung solcher geeigneter Blindelemente weitgehend unabhängig von Empfindlichkeitsbetrachtungen getroffen werden kann. Denn für die sich dabei an den verschiedenen Anschlussstellen 18 ergebenden Strahlungswiderstände R_{A}(f) ist jeweils kein genauer Abgleich erforderlich, sondern es ist lediglich zu fordern, dass sie dem in Fig. 18 beschriebenen zulässigen Wertebereich angehören. Zur Absenkung zu großer Empfangspegel kann wie in Fig. 15 der Pegel des ausgewählten Signals einem gemeinsamen Regelverstärker 33 im elektronischen Umschalter 25 zugeführt werden, in welchem ein Regelsignal 42 gebildet und den Übertragungsnetzwerken 31 in den Verstärkerschaltungen 21 der aktiven Empfangsantennen zur Absenkung des ausgewählten hochfrequenten Empfangssignals 8 zugeführt ist. In einer weiteren Ausführungsform kann wie in Fig. 16 den Verstärkerschaltungen 21 der aktiven Antennen jeweils ein gesonderter Regelverstärker 33 zur Überwachung des hochfrequenten Empfangssignals 8 am betreffenden Antennenausgang zugeordnet werden.

### Liste der Bezeichnungen

### Aktive Breitbandempfangsantenne mit Empfangspegelregelung

Masse 0
Passiver Antennenteil 1
dreipoliges verstärkendes Element 2
Verlustarme Filterschaltung 3
Ausgang 4
Wirksame Impedanz 5 der weiterführenden Schaltung
Eingang 6
Eingangsadmittanz 7
Hochfrequentes Empfangssignal 8
Lastwiderstand 9
Hochfrequenzleitung 10
Verstärkereinheit 11
Emitteranschluß 12
Eingangs-Feldeffekttransistor 13
Bipolartransistor 14
Steueranschluß 15
Anschlussstelle 18
fest eingestelltes Blindelement 20
zuschaltbares Blindelement 20a
Verstärkerschaltung 21
Antennencombiner 22
Blindleitwert 23
Quellenanschluß 24
Elektronischer Umschalter 25
passive Antennenanordnung 27
Serienzweig 28
Parallelzweig 29
einstellbares Längselement 30
Übertragungsnetzwerk 31
einstellbares elektronisches Element 32
Regelverstärker 33
Einstellbares Übertragungsglied 34
Widerstand 35
Schaltdiode 36
Einstellbarer Widerstand 37
Übertrager 38
Steuerbare Gleichstromquelle 40
Steuerleitung 41
Regelsignal 42
Empfänger 44
Steuerbare Gleichspannungsquelle 45
Zweipoladmittanz 46
frequenzabhängiger Zweipol 47
Zweipolfilterschaltung 48
Eingangs-Bipolartransistor 49
weiterer Bipolartransistor (50
zusätzlichen Transistors 51
Senkenanschluß 53

Eingangsimpedanz Z
Rauschzahl Fᵥ
Wirkleitwert G
effektive Länge le
Wellenlänge λ
Boltzmannkonstante k
Wellenwiderstand des freien Raums Z₀
Messbandbreite B
Übersetzungsverhältnis t
Eingangsspannung U_{E}
Ausgangsspannung U_{A}
Gate-Source-Kapazität C2
Gate-Drain-Kapazität C1
Rauschtemperatur TN0
Umgebungstemperatur T0

## Patentansprüche

1. Aktive Breitbandempfangsantenne, bestehend aus einem passiven Antennenteil (1), dessen Ausgangsanschlüsse, bestehend aus einem ersten Anschluss (18) und einem zweiten Anschluss (1') mit den Eingangsanschlüssen einer Verstärkerschaltung (21) verbunden sind, wobei die Eingangsschaltung der Verstärkerschaltung (21) ein dreipoliges verstärkendes Element (2) enthält, dessen hochohmiger Steueranschluss (15) mit dem ersten Anschluss (18) des passiven Antennenteils (1) hochfrequent verbunden ist, wobei ferner in der hochfrequenzmäßigen Verbindung zwischen dem Quellenanschluss (24) des dreipoligen verstärkenden Elements (2) und dem zweiten Anschluss (1') des passiven Antennenteils (1) die Eingangsadmittanz (7) Übertragungsnetzwerks (31) mit Filtercharakter gegenkoppelnd und linearisierend wirksam ist und das Übertragungsnetzwerk (31) an seinem Ausgang (4) mit der weiterführenden Schaltung belastet ist
mit folgenden weiteren Merkmalen:
- im Übertragungsnetzwerk (31) ist mindestens ein einstellbares elektronisches Element (32) zur einstellbaren Absenkung des Empfangspegels vorhanden,
- das Übertragungsnetzwerk (31) ist im Falle kleiner hochfrequenter Empfangssignale (8) verlustarm,
- die linearisierend wirkende Eingangsadmittanz (7') des Übertragungsnetzwerks (31) ist kleiner, wenn das einstellbare elektronisches Element (32) für eine Absenkung des hochfrequenten Empfangssignals (8) eingestellt ist, wodurch die Absenkung der Verstärkung der aktiven Antenne am Ausgang des dreipoligen verstärkenden Elements 2 in Verbindung mit einer zugleich erzielten Erhöhung der linearisierenden Gegenkopplung gegeben ist und
- zur Absenkung zu großer Empfangspegel ist ein Regelverstärker (33) vorhanden, dem das hochfrequente Empfangssignal (8) zugeführt ist und von dessen Regelsignal (42) ein einstellbares übertragungsglied (34) gesteuert ist (Fig. 1).

2. Aktive Breitbandempfangsantenne nach Anspruch 1
**dadurch gekennzeichnet, dass**
das Übertragungsnetzwerk (31) mit Filtercharakter bei Einstellung des elektronischen Elements (32) bzw. der elektronischen Elemente (32) für kleine hochfrequente Empfangspegel als eine verlustarme Filterschaltung gebildet ist, welche mit der an ihrem Ausgang (4) wirksamen Impedanz (5) der weiterführenden Schaltung belastet ist und die Blindelemente des verlustarmen Übertragungsnetzwerks (31) derart gewählt sind, dass die Frequenzabhängigkeit des Wirkleitwerts G(f) der am Eingang des Übertragungsnetzwerks (31) wirksamen Eingangsadmittanz (7) derart eingestellt ist, dass bei vorgegebener innerer Verstärkung der aktiven Antenne der durch die frequenzabhängige effektive Länge lₑ des passiven Antennenteils (1) bedingte Frequenzgang im hochfrequenten Empfangssignal (8) innerhalb eines breiten Frequenzbandes nach frei gewählten Gesichtspunkten gestaltet ist.

3. Aktive Breitbandempfangsantenne nach einem der Ansprüche 1 bis 2,
**dadurch gekennzeichnet, dass**
das Übertragungsnetzwerk (31) mit Filtercharakter aus der Kettenschaltung aus einem einstellbaren Übertragungsglied (34) und einer verlustarmen Filterschaltung (3) mit fest eingestellten Blindelementen besteht, welche mit der an ihrem Ausgang (4) wirksamen Impedanz (5) der weiterführenden Schaltung belastet ist und das einstellbare Übertragungsglied (34) bei Unterschreiten eines vorgegebenen Empfangspegels für frequenzunabhängige und verlustarme Signalübertragung ausgebildet ist und die Blindelemente der verlustarmen Filterschaltung (3) derart gewählt sind, dass die Frequenzabhängigkeit des Wirkleitwerts G(f) der am Quellenanschluss (24) wirksamen Eingangsadmittanz (7) derart eingestellt ist, dass bei vorgegebener innerer Verstärkung der aktiven Antenne der durch die frequenzabhängige effektive Länge lₑ des passiven Antennenteils (1) bedingte Frequenzgang im hochfrequenten Empfangssignal (8) innerhalb eines breiten Frequenzbandes nach frei gewählten Gesichtspunkten gestaltet ist (Fig. 1).

4. Aktive Breitbandempfangsantenne nach einem der Ansprüche 1 bis 3
**dadurch gekennzeichnet, dass**
das Übertragungsnetzwerk (31) mit Filtercharakter als verlustarme Filterschaltung mit fest eingestellten Blindelementen (20) gebildet ist und mindestens ein zuschaltbares Blindelement (20a) vorhanden sind, welches mit Hilfe eines einstellbaren elektronischen Elements (32) zu- und abgeschaltet ist derart, dass bei Unterschreiten eines vorgegebenen Empfangspegels die gewünschte Frequenzabhängigkeit des Wirkleitwerts G(f) der am Quellenanschluss (24) wirksamen Eingangsadmittanz (7) für höhere innere Verstärkung der aktiven Antenne und bei Überschreiten eines vorgegebenen Empfangspegels die gewünschte Frequenzabhängigkeit des Wirkleitwerts G'(f) der am Quellenanschluss (24) wirksamen Eingangsadmittanz (7') für abgesenkte innere Verstärkung der aktiven Antenne gegeben ist (Fig. 8).

5. Aktive Breitbandempfangsantenne nach einem der Ansprüche 1 bis 4,
**dadurch gekennzeichnet, dass**
das Übertragungsnetzwerk (31) mit Filtercharakter bei Unterschreiten eines vorgegebenen Empfangspegels und bei vorgegebenem Übertragungsverhalten zur Vermeidung nichtlinearer Effekte einen hinreichend kleinen Blindanteil B(f) im Eingangsleitwert (7) besitzt (Fig. 1).

6. Aktive Breitbandempfangsantenne nach einem der Ansprüche 1 bis 5,
**dadurch gekennzeichnet, dass**
bei allen Einstellungen des mindestens einen einstellbaren elektronischen Elements (32) der Betrag der wirksamen gegenkoppelnden Eingangsadmittanz (7,7') außerhalb des Nutzfrequenzbandes im Sperrfrequenzbereich des am Quellenanschluss (24) angeschalteten Übertragungsnetzwerks (31) mit Filtercharakter zur Vermeidung von nichtlinearen Effekten bei allen Einstellungen des einstellbaren elektronischen Elements (32) bzw. der einstellbaren elektronischen Elemente (32) hinreichend klein ist.

7. Aktive Breitbandempfangsantenne nach einem der Ansprüche 1 bis 6,
**dadurch gekennzeichnet, dass**
das Übertragungsnetzwerk (31) aus der Kettenschaltung eines als Übertragungsblock ausgebildeten einstellbaren Übertragungsglieds (34) und einer verlustarmen Filterschaltung (3) gebildet ist und das Verhältnis (t:1) von Eingangsspannung (U_{E}) zur Ausgangsspannung (U_{A}) des einstellbaren Übertragungsglieds (34) mit Hilfe eines darin enthaltenen einstellbaren Längselements (30) bei Überschreiten eines vorgegebenen Empfangspegels hinreichend groß eingestellt ist (Figuren 1, 2a, 3, 4, 5, 6, 10, 11, 12).

8. Aktive Breitbandempfangsantenne nach Anspruch 7
**dadurch gekennzeichnet, dass**
das einstellbare Längselements (30) durch einen elektronisch einstellbaren Widerstand (37), wie z.B. einer Diode vom Charakter einer PIN-Diode realisiert ist (Fig. 1).

9. Aktive Breitbandempfangsantenne nach Anspruch 5
**dadurch gekennzeichnet, dass**
das einstellbare Längselement (30) durch einen Widerstand (35) bzw. durch mehrere in Serie geschaltete Widerstände (35) mit jeweils einem dem Widerstand (35) parallel geschalteten und als Schaltdiode (36) ausgeführten einstellbaren elektronischen Elements (32) gebildet ist, durch dessen Einstellung im Sperrzustand der zugehörige Widerstand voll wirksam ist und bei dessen Einstellung im Durchlasszustand der Schaltdiode (36) der Widerstand überbrückt ist, so dass bei entsprechender Ansteuerung der Schaltdiode (36) bzw. der Schaltdioden (36) eine Absenkung des Empfangspegels in Stufen bewirkt ist (Fig. 2a, 3).

10. Aktive Breitbandempfangsantenne nach Anspruch 7
**dadurch gekennzeichnet, dass**
zur frequenzunabhängigen Absenkung der hochfrequenten Empfangssignale (8) das einstellbare Längselement (30) als ein frequenzabhängiger Zweipol (47) gestaltet ist mit einer zur Eingangsadmittanz der verlustarmen Filterschaltung (3) ähnlichen, jedoch im wesentlichen mit einer um einen frequenzunabhängigen Faktor (t-1) kleineren Zweipoladmittanz (46) als die Eingangsadmittanz der verlustarmen Filterschaltung (3) mit einer dem frequenzabhängigen Zweipol (47) parallel geschalteten Schaltdiode (36), durch deren Einstellung im Sperrzustand die Zweipoladmittanz (46) wirksam ist und bei deren Einstellung im Durchlasszustand die Zweipoladmittanz (46) überbrückt ist, so dass bei gesperrter Schaltdiode (36) eine Absenkung der hochfrequenten Empfangssignale (8) um einen im wesentlichen frequenzunabhängigen Faktor (t) bewirkt ist (Fig. 5).

11. Aktive Breitbandempfangsantenne nach Anspruch 10
**dadurch gekennzeichnet, dass**
der frequenzabhängige Zweipol (47) durch die Eingangsadmittanz einer Zweipolfilterschaltung (48) gebildet ist, welche mindestens in den wesentlichen Blindelementen nach der Struktur der verlustarmen Filterschaltung (3) gestaltet ist und deren Blindelemente um den frequenzunabhängigen Faktor (t-1) hochohmiger gewählt sind als die entsprechenden Blindelemente der verlustarmen Filterschaltung (3) und die Zweipolfilterschaltung (48) mit einer um den gleichen Faktor hochohmiger gewählten Impedanz abgeschlossen ist als die wirksame Impedanz (5) der weiterführenden Schaltung (Fig. 8).

12. Aktive Breitbandempfangsantenne nach einem der Ansprüche 1 bis 6,
**dadurch gekennzeichnet, dass**
im einstellbaren Übertragungsglied (34) ein Übertrager (38) mit in Stufen verfügbarem Übersetzungsverhältnis (t) vorhanden ist und als einstellbare elektronische Elemente (32) Schaltdioden (36) vorhanden sind, welche derart angesteuert sind, dass bei großen Empfangspegeln das Übersetzungsverhältnis (t) und damit das Verhältnis der Eingangsspannung U_{E} zur Ausgangsspannung U_{A} des einstellbaren Übertragungsglied (34) entsprechend groß eingestellt ist (Fig. 4, 6).

13. Aktive Breitbandempfangsantenne nach einem der Ansprüche 1, 2, 4 bis 6,
**dadurch gekennzeichnet, daß**
im Übertragungsnetzwerk (31) mit Filtercharakter mehrere verlustarme Filterschaltungen (3) vorhanden sind, welche über Schaltdioden (36) alternativ zwischen dem Eingang und dem Ausgang des Übertragungsnetzwerks (31) geschaltet sind und deren Eingangsadmittanz (7, 7') mit fest eingestellten Blindelementen (20) jeweils derart gebildet ist, dass mit Hilfe der Schaltdioden (36) bei Unterschreiten eines vorgegebenen Empfangspegels die gewünschte Frequenzabhängigkeit des Wirkleitwerts G(f) der am Quellenanschluss (24) wirksamen Eingangsadmittanz (7) für höhere innere Verstärkung der aktiven Antenne und bei Überschreiten eines vorgegebenen Empfangspegels die gewünschte Frequenzabhängigkeit des Wirkleitwerts G'(f) der am Quellenanschluss (24) wirksamen Eingangsadmittanz (7') für abgesenkte innere Verstärkung der aktiven Antenne gegeben ist (Fig. 7).

14. Aktive Breitbandempfangsantenne nach einem der Ansprüche 1 bis 13
**dadurch gekennzeichnet, dass**
das dreipolige verstärkende Element (2) als Feldeffekttransistor gestaltet ist, dessen hochohmiger Steueranschluss (15) durch das Gate, dessen Quellenanschluss (24) durch die Source und dessen Senkenanschluss (53) durch den Drainanschluss gebildet ist.

15. Aktive Breitbandempfangsantenne für die Verwendung oberhalb 30 MHz nach Anspruch 14
**dadurch gekennzeichnet, dass**
der Feldeffekttransistor (2) eine in ihrer Wirkung vernachlässigbare Parallelrauschstromquelle iᵣ, eine sehr kleine Gate-Drain-Kapazität C₁ und eine sehr kleine Gate-Source-Kapazität C₂ und ein vernachlässigbares 1/f-Rauschen aufweist und seine minimale Rauschtemperatur T_{N0} bei Rauschanpassung wesentlich kleiner ist als die Umgebungstemperatur T₀ (Fig. 2a).

16. Aktive Breitbandempfangsantenne nach einem der Ansprüche 1 bis 13,
**dadurch gekennzeichnet, dass**
das dreipolige verstärkende Element (2) als erweitertes dreipoliges verstärkendes Element gestaltet ist, bestehend aus einem Eingangs-Feldeffekttransistor (13), von dessen Source der Bipolartransistor (14) in Emitterfolgerschaltung angesteuert ist und durch dessen Emitteranschluss (12) die Sourceelektrode des erweiterten Feldeffekttransistors (2) gebildet ist (Fig. 9a).

17. Aktive Breitbandempfangsantenne nach einem der Ansprüche 1 bis 13
**dadurch gekennzeichnet, dass**
das dreipolige verstärkende Element (2) als erweitertes dreipoliges verstärkendes Element gestaltet ist, bestehend aus einem Eingangs-Bipolartransistor (49), von dessen Emitter ein weiterer Bipolartransistor (50) in Emitterfolgerschaltung angesteuert ist und durch dessen Emitteranschluss (12) der Quellenanschluss (24) des dreipoligen verstärkenden Elements (2) gebildet ist und der Ruhestrom im Eingangs-Bipolartransistor (49) kleiner eingestellt ist als im weiteren Bipolartransistor (50) (Fig. 9b).

18. Aktive Breitbandempfangsantenne nach einem der Ansprüche 1 bis 13,
**dadurch gekennzeichnet, dass**
das dreipolige verstärkende Element (2) als erweitertes dreipoliges verstärkendes Element gestaltet ist, bestehend aus einem Eingangs-Bipolartransistor (49) bzw. Eingangs-Feldeffekttransistor (13), dessen Kollektoranschluss bzw. Drainanschluss mit dem Source- bzw. Emitteranschluss eines zusätzlichen Transistors (51) verbunden ist und dessen Basis- bzw. Gate-Anschluss mit dem Emitter- bzw. Source-Anschluss des Eingangs-Bipolartransistors (49) bzw. Eingangs-Feldeffekttransistors (13) verbunden ist und durch diesen Anschluss der Quellenanschluss (24) des dreipoligen verstärkenden Elements (2) gebildet ist (Fig. 9c).

19. Aktive Breitbandempfangsantenne nach einem der Ansprüche 1 bis 13,
**dadurch gekennzeichnet, dass**
das dreipolige verstärkende Element (2) als erweitertes dreipoliges verstärkendes Element gestaltet ist, in welchem eine elektronisch steuerbare Ruhestromquelle (Iso) oder/und eine elektronisch steuerbare Ruhespannungsquelle (U_{D0}) vorhanden ist durch welche im Zusammenhang mit der erfindungsgemäßen Absenkung der inneren Verstärkung der aktiven Antenne aufgrund zu hoher Empfangspegel den Ruhestrom (I_{S0}) oder/und die Ruhespannung (U_{D0}) im Eingangs-Bipolartransistor (49) bzw. Eingangs-Feldeffekttransistor (13) erhöht eingestellt ist (Fig. 9d, 6).

20. Aktive Breitbandempfangsantenne nach einem der Ansprüche 1 bis 13,
**dadurch gekennzeichnet, dass**
der passive Antennenteil (1) mit einer Anschlussstelle (18) gestaltet ist, deren beide Anschlüsse gegenüber der Masse (0) hochliegen, von denen jeder mit einem Steueranschluss (15,16) eines dreipoligen verstärkenden Elements (2) verbunden ist, deren Quellenanschlüsse (24a,b) mit der Primärseite eines als Trenntransformator ausgeführten Übertragers (38) verbunden sind, dessen Sekundärseite unterschiedliche Ausgänge zur Gestaltung unterschiedlicher Übersetzungsverhältnisse (t) besitzt und aus welchem - zusammen mit Schaltdioden (36) - das einstellbare Übertragungsglied (34) gebildet ist und die Senkenanschlüsse (53) mit der Masse (0) verbunden sind (Fig.10).

21. Aktive Breitbandempfangsantenne nach einem der Ansprüche 1 bis 13,
**dadurch gekennzeichnet, dass**
zur Gestaltung von mehreren Übemagungsfrequenzbändern mehrere Bipolartransistoren (14, 14') zur Erweiterung des dreipoligen verstärkenden Elements (2) und zur kombinierten Bildung mehrerer dreipoliger verstärkender Elemente (2,2') vorhanden sind, deren Basiselektroden an die Source-Elektrode eines gemeinsamen Eingangs-Transistors (13,49) bzw. an den Quellenanschluss eines erweiterten dreipoligen verstärkenden Elements gemäß den Ansprüchen 16, 17, 18, 19 angeschlossen sind und welche jeweils in Emitterfolger-Schaltung mit dem Eingang einer verlustarmen Filterschaltung (3, 3') zur Bildung getrennter Übertragungswege für die betreffenden Frequenzbänder verbunden sind und in jedem der Übertragungswege jeweils ein einstellbares Übertragungsglied (34, 34') und ein Regelverstärker (33, 33'), welchem jeweils über Filtermaßnahmen nur das dem betreffenden Übertragungsweg zugeordnete Frequenzband aus dem hochfrequenten Empfangssignal (8) zugeführt ist, vorhanden ist und das Regelsignal (42, 42') jeweils dem zugeordneten einstellbaren Übertragungsglied (34, 34') zugeführt ist (Fig. 11).

22. Aktive Breitbandempfangsantenne nach Anspruch 21
**dadurch gekennzeichnet, dass**
die Regelsignale (42, 42') durch Selektionsmittel und Regelverstärker (33, 33') im Empfänger (44) aus dem Ausgangssignal der aktiven Antenne abgeleitet und der aktiven Antenne über Steuerleitungen (41) zugeführt sind (Fig. 12).

23. Aktive Breitbandempfangsantenne nach einem der Ansprüche 1 bis 22
**dadurch gekennzeichnet, dass**
mehrere passive Antennenteile (1) mit frequenzabhängigen und in Bezug auf einfallende Wellen nach Betrag und Phase unterschiedlichen Richtdiagrammen der effektiven Längen lₑ vorhanden sind, welche in elektromagnetischer Strahlungskopplung zueinander stehen und zusammen eine passive Antennenanordnung (27) mit mehreren Anschlussstellen (18a, b, c) bilden, von denen jede jeweils mit einer Verstärkerschaltung (21a, b, c) beschaltet und zu einer aktiven Antenne nach der Erfindung ergänzt ist, so dass durch die Anschaltung der Verstärkerschaltungen (21a, b, c) an den passiven Antennenteilen (1) keine merkliche gegenseitige Beeinflussung der Empfangsspannungen gegeben ist und die hochfrequenten Empfangssignale (8a,b,c) in einem Antennencombiner (22) gewichtet zusammengeführt sind und in den aktiven Empfangsantennen jeweils ein Regelverstärker (33) zur Überwachung des hochfrequenten Empfangssignals (8) am Antennenausgang vorhanden ist.

24. Aktive Breitbandempfangsantenne nach einem der Ansprüche 1 bis 22,
**dadurch gekennzeichnet, dass**
mehrere passive Antennenteile (1) mit frequenzabhängigen und in Bezug auf einfallende Wellen nach Betrag und Phase unterschiedlichen Richtdiagrammen der effektiven Längen lₑ vorhanden sind, welche in elektromagnetischer Strahlungskopplung zueinander stehen und zusammen eine passive Antennenanordnung (27) mit mehreren Anschlussstellen (18a, b, c) bilden, von denen jede jeweils mit einer Verstärkerschaltung (21a, b, c) beschaltet und zu einer aktiven Antenne nach der Erfindung ergänzt ist, so dass durch die Anschaltung der Verstärkerschaltungen (21a, b, c) an den passiven Antennenteilen (1) keine merkliche gegenseitige Beeinflussung der Empfangsspannungen gegeben ist und die hochfrequenten Empfangssignale (8a,b,c) in einem Antennencombiner (22) gewichtet zusammengeführt sind und ein gemeinsamer Regelverstärker (33) vorhanden ist, dessen Regelsignal (42a, b, c) den Übertragungsnetzwerken (31a, b, c) in den aktiven Antennen zur Absenkung des summierten hochfrequenten Empfangssignals (8) zugeführt ist (Fig. 13).

25. Aktive Breitbandempfangsantenne nach Anspruch 24,
**dadurch gekennzeichnet, dass**
die aktiven Empfangsantennen in einer Antennendiversityanlage für Fahrzeuge verwendet sind und die passiven Antennenteile (1) derart gewählt sind, dass ihre in einem Rayleigh-Empfangsfeld vorliegenden Empfangssignale diversitätsmäßig möglichst unabhängig voneinander sind und die hochfrequenten Empfangssignale (8) rückwirkungsfrei, d.h. ohne die diversitätsmäßige Unabhängigkeit der Empfangssignale zu beeinflussen, zur Auswahl in einem Scanningdiversity-System bzw. zur Weiterverarbeitung in einem der weiteren bekannten Diversityverfahren zur Verfügung gestellt sind (Fig. 14).

26. Aktive Breitbandempfangsantenne nach Anspruch 25,
**dadurch gekennzeichnet, dass**
die aktiven Empfangsantennen in einer Antennendiversityanlage für Fahrzeuge verwendet sind und die passiven Antennenteile (1) derart gewählt sind, dass ihre in einem Rayleigh-Empfangsfeld vorliegenden Empfangssignale diversitätsmäßig möglichst unabhängig voneinander sind und die hochfrequenten Empfangssignale (8) rückwirkungsfrei, d.h. ohne die diversitätsmäßige Unabhängigkeit der Empfangssignale zu beeinflussen, zur Auswahl in einem Scanningdiversity-System bzw. zur Weiterverarbeitung in einem der weiteren bekannten Diversityverfahren zur Verfügung gestellt ist und der Pegel des ausgewählten Signals einem gemeinsamen Regelverstärker (33) zugefiihrt ist, in welchem ein Regelsignal (42) gebildet und den Übertragungsnetzwerken (31) in den aktiven Empfangsantennen zur Absenkung des ausgewählten hochfrequenten Empfangssignals (8) zugeführt ist (Fig. 14, 15).

27. Aktive Breitbandempfangsantenne nach Anspruch 25
**dadurch gekennzeichnet, dass**
in den aktiven Empfangsantennen (21) jeweils ein Regelverstärker (33) zur Überwachung des hochfrequenten Empfangssignals (8) am Antennenausgang vorhanden ist (Fig. 16).

28. Aktive Breitbandempfangsantenne nach Anspruch 25 und 26
**dadurch gekennzeichnet, dass**
zur Verbesserung der diversitätsmäßigen Unabhängigkeit der Empfangssignale der passiven Antennenteile (1) deren Anschlussstellen (18) mit hierfür gesondert ermittelten Blindleitwerten (23) parallel zum Eingang der Verstärkerschaltung (21) belastet sind (Fig. 16).

29. Aktive Breitbandempfangsantenne nach Anspruch 1 bis 28,
**dadurch gekennzeichnet, dass**
bei Einstellung des Übertragungsnetzwerks (31) für kleine hochfrequente Empfangssignale (8) der am Ausgang (4) der verlustarmen Filterschaltung (3) wirksame Wirkleitwert (5) durch den Eingangswiderstand einer an ihrem Ende mit dem Lastwiderstand (9) belasteten Hochfrequenzleitung (10) gestaltet ist und der Lastwiderstand (9) durch die Eingangsimpedanz einer weiterführenden Verstärkereinheit (11) mit der Rauschzahl Fᵥ gebildet ist und der Realteil G der wirksamen Admittanz (7) hinreichend groß gewählt ist, dass der Rauschbeitrag der Verstärkereinheit (11) kleiner ist als der Rauschbeitrag des Feldeffekttransistors (2) (Fig. 5).

30. Aktive Breitbandempfangsantenne nach einem der Ansprüche 1 bis 29
**dadurch gekennzeichnet, dass**
zur breitbandigen Schaffung günstiger Übertragungsverhältnisse in der Filterschaltung (3) ein Übertrager (24) mit geeignetem Übersetzungsverhältnis ü vorhanden ist.

31. Aktive Breitbandempfangsantenne nach einem der Ansprüche 1 bis 19,
**dadurch gekennzeichnet, dass**
in der verlustarmen Filterschaltung (3) anhand von Signalverzweigungen frequenzselektive Übertragungswege zur frequenzselektiven Auskopplung von hochfrequenten Empfangssignalen (8) für unterschiedliche Übertragungsfrequenzbänder an mehreren Ausgängen gestaltet sind.

32. Aktive Breitbandempfangsantenne nach einem der Ansprüche 1 bis 31,
**dadurch gekennzeichnet, dass**
die passive Antennenanordnung (27) als Leiterstrukturen auf einem in die Aussparung einer leitenden Fahrzeugkarosserie eingebrachten Kunststoffträgers oder auf der Fensterscheibe eines Fahrzeugs z.B. in Form von einem oder mehreren Heizfeldern oder/und von der Heizung getrennten Leiterstrukturen vorhanden sind und an diesen Leiterstrukturen mehrere Anschlussstellen (18) zur Ausbildung passiver Antennenteile (1) zum Anschluss von Verstärkerschaltungen (21) vorhanden sind (Fig. 15, 16).

33. Aktive Breitbandempfangsantenne nach einem der Ansprüche 1 bis 31,
**dadurch gekennzeichnet, dass**
die passive Antennenanordnung (27) als eine im wesentlichen zusammenhängende, zur Unterdrückung der Strahlungstransmission im Infrarotbereich aufgebrachte leitende Fläche mit hinreichend kleinem Oberflächenwiderstand auf der Fensterscheibe eines Autos gestaltet ist und zur Auskopplung von Empfangssignalen am nicht mit der leitenden Karosserie verbundenen Rand der leitenden Fläche geeignet positionierte Anschlussstellen (18) mit Verstärkerschaltungen (21) gebildet sind, deren hochfrequente Empfangssignale (8) über Hochfrequenzleitungen (10) zur Gestaltung einer Richtantenne einem Antennencombiner (22) bzw. zur Gestaltung einer Scanning-Diversity-Anlage einem elektronischen Umschalter (25), oder zur Gestaltung einer nach einem beliebigen anderen Verfahren arbeitenden Diversityanordnung zugeführt sind.

34. Aktive Breitbandempfangsantenne nach einem der Ansprüche 1 bis 31,
**dadurch gekennzeichnet, dass**
der passive Antennenteil aus einem ursprünglich nicht für die Nutzung als Antenne vorgesehenem Fahrzeugteil abgeleitet ist und in seiner Gestaltung nur wenig veränderbar ist und an diesem Element eine Anschlussstelle (18) zur Bildung eines passiven Antennenteils (1) gebildet ist und für die im Nutzfrequenzbereich zutreffende Polarisation und Elevation einer einfallenden Welle ein bestimmter azimutaler Mittelwert Dₘ des Richtfaktors festgestellt ist und der Realteil R_{A} der Impedanz Z_{A} des passiven Antennenteils (1) im Übertragungsfrequenzbereich im Bereich zwischen R_{Amin} und einem Maximalwert R_{Amax} gegeben ist (Fig. 18a, b, c, d).

35. Aktive Breitbandempfangsantenne nach einem der Ansprüche 1 bis 34,
**dadurch gekennzeichnet, dass**
ein moderner Digitalrechner vorhanden ist und sowohl die Impedanz Z_{A} des passiven Antennenteils (1) messtechnisch oder rechnerisch erfasst als auch der messtechnisch oder rechnerisch bestimmte azimutale Mittelwert Dₘ des Richtfaktors im Digitalrechner abgelegt sind und in welchem für verschiedene charakteristische mögliche Frequenzverläufe von Antennenimpedanzen hierfür geeignete Grundstrukturen für verlustarme Filterschaltungen (3) im Digitalrechner abgelegt sind und mit Hilfe bekannter Strategien der Variationsrechnung die Blindelemente der verlustarmen Filterschaltung (3) für einen vorgegebenen mittleren Gewinn der aktiven Antenne ermittelt sind.

36. Aktive Breitbandempfangsantenne nach einem der Ansprüche 1 bis 35,
**dadurch gekennzeichnet, dass** I.
die verlustarme Filterschaltung (3) als T-Halbfilter oder T-Filter bzw. als Kettenschaltung solcher Filter gestaltet ist, dessen bzw. deren Serien- bzw. Parallelzweig jeweils aus einer Kombination von Blindwiderständen derart gebildet ist, dass sowohl der Absolutwert eines Blindwiderstands im Serienzweig (28) als auch der Absolutwert eines Blindleitwerts im Parallelzweig (29) jeweils innerhalb eines Übertragungsfrequenzbereichs hinreichend klein und außerhalb eines solchen hinreichend groß ist und das hochfrequente Empfangssignal (8) am Ausgang dem Regelverstärker (33) zugeführt ist und von dessem Regelsignal (42) das einstellbare Übertragungsglied (34) gesteuert ist (Fig. 19a,b).

37. Aktive Breitbandempfangsantenne nach einem der Ansprüche 1 bis 36,
**dadurch gekennzeichnet, dass**
zum Zwecke der räumlichen Abtrennung eines miniaturisiert ausgeführten Frontends der aktiven Antenne in der verlustarmen Filterschaltung (3) eine Hochfrequenzleitung (10) als ein die wirksame Admittanz (7) frequenzabhängig transformierendes Element enthalten ist (Fig. 5).

38. Aktive Breitbandempfangsantenne für den UKW-Rundfunkempfang im Auto nach einem der Ansprüche 1 bis 32,
**dadurch gekennzeichnet, dass**
der passive Antennenteil (1) durch eine auf einen dielektrischen Träger, wie z.B. eine Fensterscheibe oder einen Kunststoffträger, gedruckte Leiterstruktur gestaltet und die verlustarme Filterschaltung (3) als Bandpaß mit Durchlaß im UKW-Frequenzbereich und hochohmiger Eingangsimpedanz außerhalb des UKW-Frequenzbereichs ausgeführt ist (Fig. 1).

39. Aktive Breitbandempfangsantenne nach einem der Ansprüche 1 bis 38,
**dadurch gekennzeichnet, dass**
zur breitbandigen Erhöhung der effektiven Länge lₑ des passiven Antennenteils (1) zwischen dessen Anschlussstelle (18) und dem Eingang der Verstärkerschaltung (21) ein Übertrager (24) mit hinreichend hochohmiger Primärinduktivität und geeignet gewähltem Übersetzungsverhältnis vorhanden ist (Fig. 17).

## Claims

1. Active wide-band receiver antennae consisting of a passive antenna component (1), its output connectors, consisting of a primary connector (18) and a secondary connector (1') are connected with the input connectors of a amplifier circuit (21), whereby the input circuit of the amplifier circuit (21) contains a three-pole amplifier element (2), whose high-impedance control connector (15) is connected to the primary connector (18) of the passive antenna (1), whereby, further, in the connection between the source connector (24) of the three-pole amplifier element (2) and the second connector (1') of the passive antenna element (1) the initial admittance (7) transmission networks (31) with filter character have a degenerating and linearizing effect and the transmission network (31) is loaded with the subsequent circuit at one output (4)
with the following further features:
- in the transmission network (31) there is at least one adjustable electronic element (32) for the variable reduction of the reception level,
- in the case of low-frequency reception signals (8), the transmission network (31) features a low level of loss
- the linearizing initial admittance (7') of the transmission network (31) is lower if the adjustable electronic element (32) is set for a reduction of the high-frequency receiving signal (8), causing the reduction in the amplification of the active antenna at the output of the three-pole amplifying element 2 in connection with a simultaneously achieved increase in linearizing degeneration and
- to reduce excessive receiving levels there is a regulating amplifier (33) to which the highfrequency reception signal (8) is fed and whose regulating signal (42) controls an adjustable transfer element (34) (Fig. 1).

2. Active wide-band receiver antenna according to claim 1 **characterized by the fact** that the transmission network (31), which has the character of a filter when the electronic element (32) or electronic elements (32) is/are set for small high-frequency reception levels, is formed as a low-loss filter circuit that is loaded with the effective impedance (5) of the subsequent circuit at its output (4) and the dummy element of the low-loss transmission network (31) is selected so that the frequency dependency of the conductance G(f) of the effective initial admittance (7) at the input of the transmission network (31) is set in such a way that when amplification is specified for the active antenna, the frequency response resulting from the frequency-dependent effective length lₑ of the passive antenna part (1) in the high-frequency receiving signal (8) within a broad frequency band is organized according to freely chosen aspects.

3. Active wide-band receiver antenna according to one of claims 1 to 2, **characterized by the fact that** the transmission network (31), which has the character of a filter from the chain circuit, consists of an adjustable transmission element (34) and a low-loss filter circuit (3) with a fixed dummy element that is loaded with the effective impedance (5) of the subsequent circuit at its output (4) and the adjustable transmission element (34) when a specified receiving level for non-frequency-dependent and low-loss signal transmission is formed and the dummy elements of the low-loss transmission network (31) are selected so that the frequency dependency of the conductance G(f) of the effective initial admittance (7) at the input of the source connection (24) is set in such a way that when amplification is specified for the active antenna, the frequency response resulting from the frequency-dependent effective length Iₑ of the passive antenna part (1) in the high-frequency receiving signal (8) within a broad frequency band is organized according to freely chosen aspects. (Fig. 1)

4. Active wide-band receiver antenna according to one of claims 1 to 3 **characterized by the fact that** the transmission network (31), which has the character of a filter takes the form of a fixed dummy element (20) and that there is at least one connectible dummy element (20a) that can be switched on and off using an adjustable electronic element (32), so that if a specified receiving level is not reached, the required frequency dependency of the conductance G(f) of the effective initial admittance (7) at the input of the source connection (24) is set for higher amplification for the active antenna, and, if a given receiving level is reached, the required frequency dependency of the conductance G(f) of the effective initial admittance (7) at the input of the source connection (24) applies to the reduced amplification of the active antenna. (Fig. 8).

5. Active wide-band receiver antenna according to one of claims 1 to 4 **characterized by the fact that** the transmission network (31), which has the character of a filter, has a sufficiently small dummy portion b(f) in the initial conductance (7) when a given reception level is not reached and when particular transmission patterns are required to avoid non-linear effects. (Fig. 1).

6. Active wide-band receiver antenna according to one of claims 1 to 5 **characterized by** the fact that with all settings of the at least one adjustable electronic element (32) the level of the effective degenerating input admittance (7, 7') outside the utilizable frequency band in the stop frequency range of the transmission network (31) connected to the source connector (24) with filter character to avoid non-linear effects with all settings of the settable electronic element (32) or settable electronic elements (32) is sufficiently small.

7. Active wide-band receiver antenna according to one of claims 1 to 6 **characterized by the fact that** the transmission network (31) is formed from the chain circuit of an adjustable transmission element (34) formed as a transmission block and a low-loss filter circuit (3) and the ration (t:1) of the input voltage (U_{E}) to the output voltage (U_{A}) of the adjustable transmission element (34) is set to a sufficient level with the help of a longitudinal element (30) contained there is a specified reception level is exceeded. (Figs. 1, 2a, 3, 4, 5, 6, 10, 11, 12).

8. Active wide-band receiver antenna according to claim 7 **characterized by** the fact that the adjustable longitudinal element (30) is implemented by an adjustable resistor (37), for example a diode with the character of a PIN diode (Fig. 1).

9. Active wide-band receiver antenna according to claim 5 **characterized by the fact** that the adjustable longitudinal element (30) is formed by a resistor (35) or several resistors switched in sequence (35) with an adjustable electronic element (32) switched in parallel with the resistor (35) and executed as a switching diode (36), whose setting in the block state renders the associated resistor fully effective and whose setting in the open state bridges the switching diode (36) of the resistor, so that when the switching diode (36) or switch diodes (36) are under control, the reception level drops in increments (Fig. 2a, 3).

10. Active wide-band receiver antenna according to claim 7 **characterized by the fact that** for the purpose of the non-frequency-dependent reduction of reception signals (8), the adjustable longitudinal element (30) takes the form of a frequency-dependent two-pole network (47) with a two-pole admittance (46) similar to the input admittance of the low-loss filter circuit (3), but mainly smaller than the input admittance of the low-loss filter circuit (3) by a non-frequency-dependent factor (t-1) with a switching diode (36) switched in parallel with the frequency-dependent two pole network (47), whose blocked state setting renders the two pole admittance (46) effective and whose the open state setting bridges the two-pole admittance (46), so that when the switching diode (36) is blocked, the high-frequency reception signals (8) are reduced by a factor (t) that is largely independent of the frequency.

11. Active wide-band receiver antenna according to claim 10 **characterized by the fact that** the frequency-dependent two-pole network (47) is formed by the input admittance of a two-terminal filter circuit (48) that is arranged according to the structure of the low-loss frequency circuit (3), at least in terms of the major dummy elements, and whose dummy elements are chosen to have a higher impedance than the corresponding dummy elements of the low-loss filter circuit (3) by a non-frequency-dependent factor (t-1) and the two-pole filter circuit (48) is terminated with an impedance of the same factor as the effective impedance (5) of the subsequent circuit (Fig. 8).

12. Active wide-band receiver antenna according to one of claims 1 to 6 **characterized by the fact that** the adjustable transmission element (34) contains a repeater (38) with incremental transmission ratio (t) and switching diodes (36) exist as adjustable electronic elements (32) which are controlled in such a way that at high receiving levels the transmission ratio (t), and therefore the ratio of the input voltage UE to the output voltage UA of the adjustable transmission element (34) is set to a suitably high level (Fig. 4, 6)

13. Active wide-band receiver antenna according to one of claims 1, 2, 4 to 6 **characterized by the fact that** there are several low-loss filter circuits (3) in the transmission network (31) with filter character, which are switched by means of switching diodes (36) or, alternatively, between the input and output of the transmission network (31) and whose input admittance (7, 7') are formed with fixed setting dummy elements (20) in such a way that, when a prescribed reception level is not reached, the required frequency-dependency of the conductance G(f) of the effective input admittance (7) at the source connector (24) for higher amplification of the active antenna, and, when a prescribed reception level is exceeded, the required frequency-dependency of the conductance G(f) of the effective input admittance (7') for reduced amplification of the active antenna at the source connection (24) are achieved with the help of the switching diodes (36) (Fig. 7).

14. Active wide-band receiver antenna according to one of claims 1 to 13 **characterized by the fact that** the 3-pole amplifying element (2) takes the form of a field effect transistor whose high impedance control port (15) is formed by the gate whose source port (24) is formed by the source and whose sink port (53) is formed by the drain port.

15. Active wide-band receiver antenna for use above 30 MHz according to claim 14 **characterized by the fact that** the field-effect transistor (2) exhibits a negligible source of parallel noise current iᵣ, a very small gate drain capacity C₁ and a very small gate source capacity C₂ and a negligible 1/f noise and whose minimum noise temperature T_{N0} during noise adjustment is substantially smaller than the ambient temperature T₀ (Fig. 2).

16. Active wide-band receiver antenna according to one of claims 1 to 13 **characterized by the fact that** the 3-pole amplifying element (2) takes the form of an extended three-pole amplifying element, consisting of an input field effect transistor (13) whose source controls the bipolar transistor (14) in emitter successor circuit and whose emitter port (12) forms the source electrode of the extended field effect transistor (2) (Fig. 9a).

17. Active wide-band receiver antenna according to one of claims 1 to 13 **characterized by the fact that** the three-pole amplifier element (2) takes the form of an extended three-pole amplifier element, consisting of an input bipolar transistor (49) whose emitter controls another bipolar transistor (50) in emitter successor circuit and whose emitter port (12) forms the source port (24) of the three-pole amplifier element (2) and whose idle current is set at a lower level in the input bipolar transistor (49) than in the remaining bipolar transistor (50) (Fig. 9b).

18. Active wide-band receiver antenna according to one of claims 1 to 13 **characterized by the fact that** the three-pole amplifier element (2) takes the form of an extended three-pole amplifier element, consisting of an input bipolar transistor (49) or bipolar input effect transistor (13) whose collector port or drain port is connected to the source or emitter port of an additional transistor (51) and whose base or gate port is connected to the emitter or source port of the input bipolar transistor (49) or input field effect transistor (14), so that this connection forms the source connection (24) of the three-pole amplifier element (2) (Fig. 9c).

19. Active wide-band receiver antenna according to one of claims 1 to 13 **characterized by the fact that** the three-pole amplifier element (2) takes the form of an extended three-pole amplifier element containing an electronically controllable idle current source (I_{S0}) and/or an electronically controllable idle voltage source (U_{D0}) by means of which, in the context of the reduction in the amplification of the active antenna because of the excessively high reception level (in line with the invention), the idle current (J_{S0}) and/or the idle voltage (U_{D0}) in the input bipolar transistor (49) or input field effect transistor (13) is set at a higher level (Fig. 9d, 6).

20. Active wide-band receiver antenna according to one of claims 1 to 13 **characterized by the fact that** the passive part of the antenna (1) has a connection point (18) whose two ports are high in comparison with ground (0), each of which is connected to a control port (15, 16) of a three-pole amplifier element (2) whose source ports (24 a, b) are connected to the primary side of a repeater (38) in the form of an isolating transformer, whose secondary side has different outputs for arranging different transmission ratios (t) and from which - together with switching diodes (36) - form the adjustable transmission element (34) and connect the sink ports (53) to ground (0) (Fig. 10)

21. Active wide-band receiver antenna according to one of claims 1 to 13 **characterized by** the fact that there are several bipolar transistors (14, 14') for expanding the three-pole amplifier elements (2) and for the combined formation of several three-pole amplifier elements (2, 3') used in producing several transmission frequency bands whose basic electrodes are connected to the source electrode of a common input transistor (13, 49) or to the source port of an expanded three-pole amplifier element according to claims 16, 17, 18 and 19 and which are connected in a subsequent emitter circuit with the input of a low-loss filter circuit (3, 3') for form isolated transmission routes for the relevant frequency bands and each of the transmission routes contains an adjustable transmission element (34, 34') and a control amplifier (33. 33') to which only the frequency band from the high-frequency reception signal (8) assigned to the relevant transmission route by means of filter measures is supplied and the control signal (42, 42') is supplied to the assigned adjustable transmission element (34, 34') (Fig. 11).

22. Active wide-band receiver antenna according to claims 21 **characterized by the** fact that the control signals (42, 42') are derived from the output signal of the active antenna through a selection medium and control amplifier (33, 33') and are supplied to the active antenna by means of control lines (41) (Fig. 12).

23. Active wide-band receiver antenna according to one of claims 1 to 22 **characterized by** the fact that there are several passive antenna parts (1) with frequency-dependent and, in respect of incident waves according to extent and phase different radiation patterns for the effective lengths Iₑ which coupled by electromagnetic radiation and together form a passive antenna setup (27) with several connector points (18 a, b, c), each of which is switched with an amplifier circuit (21 a, b, c) and is supplemented to form an active antenna in line with the invention, so that the connection of the amplifier circuits (21 a, b, c) at the passive antenna parts (1) does not cause noticeable mutual influence on the reception voltages and the high-frequency reception signals (8 a, b, c) are brought together in an antenna combiner (22) and the active receiver antennae each contain a control amplifier (33) for monitoring the high frequency reception signal (8) at the antenna output.

24. Active wide-band receiver antenna according to one of claims 1 to 22 **characterized by the fact that** there are several passive antenna parts (1) with frequency-dependent and, in respect of incident waves according to extent and phase different radiation patterns for the effective lengths 1ₑ which coupled by electromagnetic radiation and together form a passive antenna setup (27) with several connector points (18 a, b, c), each of which is switched with an amplifier circuit (21 a, b, c) and is supplemented to form an active antenna in line with the invention, so that the connection of the amplifier circuits (21 a, b, c) at the passive antenna parts (1) does not cause noticeable mutual influence on the reception voltages and the high-frequency reception signals (8 a, b, c) are brought together in an antenna combiner (22) and there is a common control amplifier (33) whose control signal (42 a, b, c) is supplied to the transmission networks (31 a, b, c) in the active antennae to reduce the accumulated high-frequency reception signal (8) (Fig. 13).

25. Active wide-band receiver antenna according to claim 24 **characterized by** the fact that the active receiving antennae are used in an antenna diversity system for cars and the passive antenna parts (1) have been selected so that their reception signals in a Rayleigh reception field are as independent from one another as possible and the high-frequency reception signals (8) are made available for selection in a scanning diversity system or for further processing in one of the other known diversity processes in a non-reactive way, i.e. without influencing the diversity-based independence of the reception signals (Fig. 14).

26. Active wide-band receiver antenna according to claim 25 **characterized by the** fact that the active receiving antennae are used in an antenna diversity system for cars and the passive antenna parts (1) have been selected so that their reception signals in a Rayleigh reception field are as independent from one another as possible and the high-frequency reception signals (8) are made available for selection in a scanning diversity system or for further processing in one of the other known diversity processes in a non-reactive way, i.e. without influencing the diversity-based independence of the reception signals and the level of the selected signal is fed to a common control amplifier (33) in which a control signal ((42) is formed and fed to the transmission networks (31) in the active reception antennae to reduce the selected high-frequency reception signal (8) (Fig. 14, 15).

27. Active wide-band receiver antenna according to claim 25 **characterized by the** fact that the active reception antennae (21) each contain a control amplifier (33) for monitoring the high-frequency reception signal (8) at the antenna output (Fig. 16).

28. Active wide-band receiver antenna according to claims 25 and 26 **characterized by the fact that** in order to improve the diversity-based independence of the reception signal of the passive antenna parts (1) their connection points (18) have specially determined dummy conductance values (23) in parallel with the input of the amplifier circuit (21) (Fig. 16).

29. Active wide-band receiver antenna according to claims 1 to 28 **characterized by the fact that** when the transmission network (31) is set for small high frequency signals (8), the effective conductance at the output (4) of the low-loss filter circuit (3) is determined by the input resistor of a high-frequency line (10) with the load resistance (9) applied at the end at the load resistance (9) is formed by the input impedance of a further amplifier unit (11) with noise coefficient Fu and the teal part G of the effective admittance (7) is chosen to be sufficiently great so that the noise value of the amplifier unit (11) is less than the noise value of the field effect transistor (2) Fig. 5).

30. Active wide-band receiver antenna according to claims 1 to 29 **characterized by the fact that** for the wide-band creation of favourable transmission conditions in the filter circuit (3) there us a repeater (24) with suitable transmission ratio U.

31. Active wide-band receiver antenna according to claims 1 to 19 **characterized by the fact that** frequency-selective transmission routes are formed in the low-loss filter circuit (3) on the basis of signal branching for the purpose of frequency-selective exclusion of high-frequency reception signals (8) for different transmission frequency bands at several outputs.

32. Active wide-band receiver antenna according to claims 1 to 31 **characterized by** the fact that the passive antenna layout (27) takes the form of conductor structures on a plastic carriers set into a groove in a conducting car body or mounted on a car window, e.g. in the form of one or more heated areas and/or conductor structures separate from the heating and these conductor structures have several connector points (18) for forming passive antenna parts (1) for connecting amplifier circuits (21) (Fig. 15, 16).

33. Active wide-band receiver antenna according to claims 1 to 31 **characterized by** the fact that the passive antenna layout (27) takes the form of a largely cohesive conducting surface for suppressing the transmission of radiation in the infrared range with a sufficiently low surface resistance on the window of a car and in order to exclude reception signals at suitably positioned connecting points (18) with amplifier circuits (21) on the edge of the conducting surface not connected to the conducting bodywork whose high frequency reception signals (8) are supplied by means of high frequency lines (10) to produce a beam antenna for an antenna combiner (22) or to form a scanning diversity system for an electronic switch (25) or to form a diversity setup that operates according to some other process.

34. Active wide-band receiver antenna according to claims 1 to 31 **characterized by** the fact that the passive antenna part is derived from a part of the car that was not originally intended for use an antenna and whose design cannot be changed very much and on which there is a connection point (18) for forming a passive antenna part (1) and for the applicable polarization and elevation of an incident wave in the usable frequency range a particular azimuth mean value Dₘ of the directivity is determined and the real part R_{A} of impedance Z_{A} of the passive antenna part (I) in the transmission frequency range is in the range between R_{Amin} and a maximum value R_{Amax} (Fig. 18 a, b, c).

35. Active wide-band receiver antenna according to claims 1 to 34 **characterized by the fact that** there is a modem digital computer and both the impedance Z_{A} of the passive antenna part (I) is recorded by measurement or calculation, as well as the azimuth mean value Dₘ of the directivity determined by measurement or calculation are stored in the digital computer and in which for various characteristic possible frequency patterns of antenna impedances suitable basic structures for low-loss filter circuits (3) are stored in the digital computer (3) and with the help of known strategies for calculating variations the dummy elements of the low-loss filter circuit (3) are determined for a specified mean gain in the active antenna.

36. Active wide-band receiver antenna according to claims 1 to 35 **characterized by the fact that** the low-loss filter circuit (3) takes the form of a T semi-filter or T filter and/or of a chain of such filters, whose series and/or parallel branch are formed from a combination of dummy resistors in such a way that both the absolute value of a resistance in the series branch (28) and the absolute value of a susceptance in the parallel branch (29) in each case is sufficiently small within a transmission frequency range and sufficiently large outside of such a range and that high frequency reception signal (8) at the output is fed to the control amplifier (33) and whose regulating signal (42) controls the adjustable transmission element (34) (Fig. 19 a, b).

37. Active wide-band receiver antenna according to claims 1 to 36 **characterized by** the fact that for the purposes of the separation of a miniaturized front-end of the active antenna in the low-loss filter circuit (3) a high-frequency line (10) as a element that transforms the effective admittance (7) on a frequency-dependent basis (Fig. 5).

38. Active wide-band receiver antenna for ultra-short wave reception in cars according to one of claims 1 to 32 **characterized by the fact that** the passive antenna part (I) takes the form of a conductor structure printed on a dielectric carrier, such as a window or plastic backing and the low-loss filter circuit (3) as a band-pass with admission in the ultra-short wave range and high input impedance outside the ultra-short wave frequency range (fig. 1),

39. Active wide-band receiver antenna according to claims 1 to 38 **characterized by the fact that** there is a repeater (24) with sufficiently high-impedance primary inductivity and a suitably chosen transmission ratio for the wide-band increase of the effective length Iₑ of the passive antenna part (1) between its connecting point (18) and the input of the amplifier circuit (21) (Fig. 17).

## Revendications

1. Antenne de réception active à bande large,
comprenant
une partie antenne passive (1), dont les connexions de sortie composées d'une première connexion (18) et d'une deuxième connexion (1') sont reliées aux connexions d'entrée d'un circuit amplificateur (21), le circuit d'entrée du circuit amplificateur (21) comprenant lui-même un élément amplificateur tripolaire dont la borne de gâchette à valeur ohmique élevée (15) est reliée à la première connexion (18) de la partie antenne passive (1), avec en outre, au niveau de la liaison entre la connexion source (24) de l'élément amplificateur tripolaire (2) et la seconde connexion (1') de la partie antenne passive (1), l'admittance d'entrée (7) du réseau de transmission (31) à fonction filtrante qui agit par contre-réaction et linéarité et le réseau de transmission (31) qui est chargé avec le circuit en aval au niveau de sa sortie (4).
- le réseau de transmission (31) contient au minimum un élément électronique réglable (32) permettant d'ajuster la réduction du niveau de réception,
- le réseau de transmission (31) présente peu de pertes en cas de faibles signaux de réception à haute fréquence (8),
- l'admittance d'entrée linéarisante (7') du réseau de transmission (31) est inférieure si l'élément électronique réglable (32) est réglé pour réduire le signal de réception à haute fréquence, cette réduction de l'amplification de l'antenne active s'effectuant au niveau de la sortie de l'élément amplificateur tripolaire 2 étant associée à une augmentation simultanée de la contre-réaction linéarisante et
- pour réduire un niveau de réception trop important, un amplificateur intégré (33) est disponible vers lequel est amené le signal de réception à haute fréquence (8) et dont le signal de régulation (42) permet de commander un chaînon de transmission réglable (34) (Fig. 1)

2. Antenne de réception active à bande large conforme à la revendication 1
**caractérisée par le fait que**
le réseau de transmission (31) à fonction filtrante est conçu comme circuit filtrant à faibles pertes en cas de réglage de l'élément ou des éléments électronique(s) (32) sur un niveau faible de réception à haute fréquence, ce circuit étant chargé par l'impédance (5) effective à sa sortie (4) du circuit en aval et les éléments réactifs du réseau de transmission à faibles pertes étant choisis de manière à ce que la dépendance de fréquence de la conductance G(f) de l'admittance d'entrée effective soit réglée au niveau de l'entrée du réseau de transmission de sorte que, lors de l'amplification prédéfinie de l'antenne active, la réponse fréquentielle conditionnée par la longueur effective sélective le de la partie antenne
passive (1) soit modelée dans une bande large de fréquences du signal de réception à haute fréquence (8) selon des aspects librement choisis.

3. Antenne de réception active à bande large **conforme à l'une des revendications 1 à 2,**
**caractérisée par le fait que**
le réseau de transmission (31) à fonction filtrante du circuit d'enchaînement se compose d'un chaînon de transmission réglable (34) et d'un circuit filtrant à faibles pertes (3) avec éléments réactifs à réglage fixe, lequel est chargé par l'impédance (5) effective à sa sortie (4) du circuit en aval et le chaînon de transmission réglable (34) étant développé pour la transmission de signaux à faibles pertes et indépendants de la fréquence en cas de sous-dépassement d'un niveau de réception prédéfini et les éléments réactifs du réseau de transmission à faibles pertes étant choisis de manière à ce que la dépendance de fréquence de la conductance G(f) de l'admittance d'entrée effective au niveau du circuit source (24) soit réglée de façon que lors de l'amplification prédéfinie de l'antenne active, la réponse fréquentielle conditionnée par la longueur effective sélective le de la partie antenne passive (1) soit modelée dans une bande large de fréquences du signal de réception à haute fréquence (8) selon des aspects librement choisis (1).

4. Antenne de réception active à bande large conforme à l'une des revendications 1 à 3,
**caractérisée par le fait que**
le réseau de transmission (31) à fonction filtrante est conçu comme un circuit filtrant à faibles pertes (3) avec éléments réactifs à réglage fixe et au moins un élément réactif (20) raccordable est disponible, celui-ci étant activé et désactivé à l'aide d'un élément électronique réglable (32) de manière à ce qu'en cas de sous-dépassement d'un niveau de réception prédéfini, la dépendance de fréquence souhaitée de la conductance G(f) sur l'admittance d'entrée (7) effective au niveau du circuit source (24) permette une amplification plus importante de l'antenne active et qu'en cas de dépassement d'un niveau de réception prédéfini, la dépendance de fréquence souhaitée de la conductance G'(f) sur l'admittance d'entrée (7') effective au niveau du circuit source (24) permette une amplification atténuée de l'antenne active (Fig.8).

5. Antenne de réception active à bande large **conforme à l'une des revendications 1 à 4,**
**caractérisée par le fait que**
le réseau de transmission (31) à fonction filtrante possède une composante réactive B(f) suffisamment petite dans la conductance d'entrée (7) pour permettre d'empêcher des effets non linéaires, en cas de sous-dépassement d'un niveau de réception prédéfini et dans le cadre des caractéristiques de transmission prédéfinies (Fig. 1).

6. Antenne de réception active à bande large conforme à l'une des revendications 1 à 5,
**caractérisée par le fait que**
pour tous les réglages d'au moins un élément électronique réglable (32), la quantité de l'admittance d'entrée (7,7') effective à réaction inverse située en dehors de la bande de fréquences utile est suffisamment faible dans la gamme de fréquences d'arrêt du réseau de transmission (31) à fonction filtrante branché au circuit source (24) afin d'empêcher des effets non linéaires pour tous les réglages de l'élément ou des éléments électronique(s) réglable(s) (32).

7. Antenne de réception active à bande large **conforme à l'une des revendications 1 à 6,**
**caractérisée par le fait que**
le réseau de transmission (31) est conçu à partir du réseau récurrent d'un chaînon de transmission réglable (34) formé sous forme de bloc de transmission et d'un circuit filtrant à faibles pertes (3) et que le rapport (t:1) de la tension d'entrée (Ue) à la tension de sortie (Ua) du chaînon de transmission réglable (34) est réglé suffisamment haut à l'aide d'un élément longitudinal réglable (30) intégré au chaînon, en cas de dépassement d'un niveau de réception prédéfini (Fig. 1, 2a, 3, 4, 5, 6, 10, 11, 12).

8. Antenne de réception active à bande large conforme à la revendication 7
**caractérisée par le fait que**
l'élément longitudinal réglable (30) est réalisé au moyen d'une résistance réglable par électronique (37), comme par ex. une diode de type équivalent à une diode p-i-n (Fig. 1).

9. Antenne de réception active à bande large conforme à **la** revendication 5
**caractérisée par le fait que**
l'élément longitudinal réglable (30) est réalisé au moyen d'une résistance (35) ou plusieurs résistances branchées en série (35) avec chacune un élément électronique réglable (32) branché en parallèle à la résistance (35) et conçu comme diode commutatrice (36), le réglage de cet élément en état bloqué entraînant l'activation complète de la résistance correspondante et le réglage en état conducteur de la diode commutatrice (36) entraînant le court-circuitage de la résistance, de sorte qu'en commandant la ou les diode(s) commutatrice(s) (36) de manière correspondante, il en résulte une diminution par étapes du niveau de réception (Fig. 2a, 3).

10. Antenne de réception active à bande large conforme à la revendication 7
**caractérisée par le fait que**
pour réduire les signaux de réception à haute fréquence (8) indépendamment de la fréquence, l'élément longitudinal réglable (30) est conçu comme un dipôle variant en fonction de la fréquence (47), doté d'une admittance bipolaire semblable à l'admittance d'entrée du circuit filtrant à faibles pertes (3) mais présentant toutefois un facteur indépendant de la fréquence (t-1) globalement inférieur à l'admittance d'entrée du circuit filtrant à faibles pertes (3) doté d'une diode commutatrice (36) branchée en parallèle au dipôle variant en fonction de la fréquence (47), le réglage de la diode en état bloqué entraînant l'activation de l'admittance bipolaire (46) et le réglage de la diode en état conducteur entraînant un court-circuitage de l'admittance bipolaire (46) de sorte que le blocage de la diode commutatrice (36) entraîne une diminution des signaux de réception à haute fréquence (8) correspondant à un facteur (t) globalement indépendant de la fréquence (Fig. 5).

11. Antenne de réception active à bande large conforme à la revendication 10
**caractérisée par le fait que**
le dipôle variant en fonction de la fréquence (47) est formé par l'admittance d'entrée d'un circuit filtrant bipolaire (48), lequel, au moins dans ses éléments réactifs essentiels, est conçu selon la structure du circuit filtrant à faibles pertes (3) et dont les éléments réactifs sont choisis dans leur facteur indépendant de la fréquence (t-1) à une valeur ohmique supérieure à celle des éléments réactifs correspondants du circuit filtrant à faibles pertes (3) et le circuit filtrant bipolaire (48) se termine par une impédance choisie, pour le même facteur, dans une valeur ohmique supérieure à celle de l'impédance effective (5) du circuit en aval (Fig. 8).

12. Antenne de réception active à bande large conforme à l'une des revendications 1 à 6,
**caractérisée par le fait que**
un transformateur (38) doté d'un rapport de transformation disponible par étapes (t) est présent dans le chaînon de transmission réglable (34) et que des diodes commutatrices sont présentes comme éléments électroniques réglables (32), lesquelles sont excitées de sorte que lors de niveaux de réception importants, le rapport de transformation (t) et par là même, le rapport de la tension d'entrée Ug vers la tension de sortie Ua du chaînon de transmission réglable (34) soient réglés suffisamment hauts (Fi. 4, 6).

13. Antenne de réception active à bande large conforme à l'une des revendications 1,2, 4 à 6,
**caractérisée par le fait que**
plusieurs circuits filtrants à faibles pertes (3) sont présents dans le réseau de transmission. (31) à fonction filtrante, ces circuits étant branchés via des diodes commutatrices (36) entre l'entrée et la sortie du réseau de transmission (31) et dont l'admittance d'entrée (7, 7') est formée d'éléments réactifs à réglage fixe de sorte qu'à l'aide des diodes commutatrices, en cas de sous-dépassement d'un niveau de réception prédéfini, la dépendance de fréquence souhaitée de la conductance G(f) sur l'admittance d'entrée (7) effective au niveau du circuit source (24) permette une amplification plus importante de l'antenne active et qu'en cas de dépassement d'un niveau de réception prédéfini, la dépendance de fréquence souhaitée de la conductance G'(f) sur l'admittance d'entrée (7') effective au niveau du circuit source (24) permette une amplification atténuée de l'antenne active (Fig. 7).

14. Antenne de réception active à bande large conforme à l'une des revendications 1 à 13,
**caractérisée par le fait que**
l'élément tripolaire amplificateur (2) est conçu comme transistor à effet de champs (2) dont la borne de gâchette à valeur ohmique élevée (15) est constituée par la grille dont la connexion source (24) est formée par la source et la connexion de drain (53) par l'électrode de drain.

15. Antenne de réception active à bande large pour une utilisation au-delà de 30 MHz, conforme à la revendication 14
**caractérisée par le fait que**
le transistor à effet de champs (2) présente une source de courant de bruits en parallèle i,, négligeable dans son effet, une capacité grille-drain C₁ très faible, une capacité source-drain C₂ très faible et un bruit en 1/f de valeur négligeable et que sa température minimale de bruit Tm est sensiblement inférieure à la température ambiante T₀ lors de l'adaptation à bruit minimum (Fig. 2a).

16. Antenne de réception active à bande large **conforme à l'une des revendications 1 à 13,**
**caractérisée par le fait que**
l'élément tripolaire amplificateur (2) est conçu comme élément tripolaire amplificateur d'extension, composé d'un transistor à effet de champs d'entrée (13) dont la source est excitée par le transistor bipolaire (14) en circuit émetteur-suiveur et dont la borne d'émetteur (12) forme l'électrode source du transistor à effet de champs d'extension (2) (Fig. 9a).

17. Antenne de réception active à bande large **conforme à l'une des revendications 1 à 13,**
**caractérisée par le fait que**
l'élément tripolaire amplificateur (2) est conçu comme élément tripolaire amplificateur d'extension, composé d'un transistor bipolaire d'entrée (49) dont l'émetteur excite un transistor bipolaire (50) supplémentaire en circuit émetteur-suiveur et dont la borne d'émetteur (12) forme la connexion source (24) de l'élément tripolaire amplificateur (2) et que le courant de repos au niveau du transistor bipolaire d'entrée (49) est réglé à un niveau inférieur à celui du transistor bipolaire supplémentaire (50) (Fig. 9b).

18. Antenne de réception active à bande large **conforme à l'une des revendications 1 à 13,**
**caractérisée par le fait que**
l'élément tripolaire amplificateur (2) est conçu comme élément tripolaire amplificateur d'extension, composé d'un transistor bipolaire d'entrée (49) ou transistor à effet de champs d'entrée (13) dont la borne de collecteur ou l'électrode de drain est reliée à la borne source ou d'émetteur d'un transistor supplémentaire (51) et dont la borne de base ou de grille est reliée à la borne source ou d'émetteur du transistor bipolaire d'entrée (49) ou transistor à effet de champs d'entrée (13) et que par cette connexion se forme la connexion source (24) de l'élément tripolaire amplificateur (2) (Fig. 9c).

19. Antenne de réception active à bande large conforme à **l'une** des revendications 1 à 13,
**caractérisée par le fait que**
l'élément tripolaire amplificateur (2) est conçu comme élément tripolaire amplificateur d'extension, dans lequel se trouve une source de courant de repos (Iso) commandée par électronique et/ou une source de tension de repos (Udo) commandée par électronique, par laquelle le courant de repos (ho) et/ou la tension de repos (Uqo) au niveau du transistor bipolaire d'entrée (49) ou du transistor à effet de champs d'entrée (13) est réglé à un niveau supérieur, en fonction de la diminution d'amplification de l'antenne active du fait d'un niveau de réception trop élevé, conformément à l'invention (Fig. 9d, 6).

20. Antenne de réception active à bande large conforme à l'une des revendications 1 à 13,
**caractérisée par le fait que**
la partie antenne passive (1) est munie d'un point de connexion (18) dont les deux bornes sont surélevées par rapport à la masse (0) et qui sont chacune reliées à une borne de gâchette (15, 16) d'un élément tripolaire amplificateur (2) dont les connexions source (24 a, b) sont reliées au circuit primaire d'un transformateur (38) conçu comme transformateur de séparation, dont le secondaire possède différentes sorties permettant de créer différents rapports de transformation (t) et à partir duquel - en conjonction avec les diodes commutatrices (36) - est formé le chaînon de transmission réglable (34) et les connexions de drain (53) sont reliées à la masse (0) (Fig. 10).

21. Antenne de réception active à bande large conforme à l'une des revendications 1 à 13,
**caractérisée par le fait que**
pour former plusieurs bandes de fréquences de transmission, plusieurs transistors bipolaires (14, 14') sont présents permettant d'étendre l'élément tripolaire amplificateur (2) et de combiner plusieurs éléments tripolaires amplificateurs (2, 2'), dont les électrodes de base sont raccordées à l'électrode source d'un transistor d'entrée commun (13, 49) ou à la connexion source d'un élément tripolaire amplificateur supplémentaire (2) conformément aux revendications 16, 17, 18 et qui sont chacune reliées, en circuit émetteur-suiveur, à l'entrée d'un circuit filtrant à pertes faibles (3, 3') en vue de former des trajets de transmission séparées pour les bandes de fréquences concernées et dans chacun des trajets de transmission se trouvent un chaînon de transmission réglable (34, 34') et un amplificateur intégré (33, 33') auquel est amenée, par des mesures de filtrage, uniquement la bande de fréquences attribuée au trajet de transmission concerné provenant du signal de réception à haute fréquence (8) et le signal de régulation (42, 42') correspondant est amené au chaînon de transmission réglable correspondant (34, 34') (Fig. 11).

22. Antenne de réception active à bande large conforme à la revendication 21
**caractérisée par le fait que**
les signaux de régulation (42, 42') sont dérivés du signal de sortie de l'antenne active par des moyens sélectifs et des amplificateurs intégrés (33, 33') dans le récepteur (44) et sont amenés à l'antenne active via des lignes de commande (41) (Fig. 12).

23. Antenne de réception active à bande large **conforme à l'une des revendications 1 à 22,**
**caractérisée par le fait que**
plusieurs parties d'antenne passives (1) sont disponibles avec des diagrammes de rayonnement des longueurs effectives le variant en fonction de la fréquence et différents du point de vue quantité et phase des ondes descendantes, ces parties étant mises en corrélation dans un couplage électromagnétique de rayonnement et formant ainsi une configuration d'antenne passive (27) avec plusieurs points de connexion (18a, b, c) qui sont chacun câblés avec un circuit amplificateur (21a, b, c) et complétés par une antenne active conformément à l'invention, de sorte que par la connexion des circuits amplificateurs (21a, b, c) aux parties d'antenne passives (1), aucune influence mutuelle notable n'apparaisse dans les tensions de réception et que les signaux de réception à haute fréquence (8a, b, c) sont rassemblés de manière pondérée dans un combineur d'antenne (22) et que dans chaque antenne de réception active, se trouve un amplificateur intégré (33) chargé de surveiller le signal de réception à haute fréquence (8) au niveau de la sortie d'antenne.

24. Antenne de réception active à bande large conforme à l'une des revendications 1 à 22,
**caractérisée par le fait que**
plusieurs parties d'antenne passives (1) sont disponibles avec des diagrammes de rayonnement des longueurs effectives le variant en fonction de la fréquence et différents du point de vue quantité et phase des ondes descendantes, ces parties étant mises en corrélation dans un couplage électromagnétique de rayonnement et formant ainsi une configuration d'antenne passive (27) avec plusieurs points de connexion (18a, b, c) qui sont chacun câblés avec un circuit amplificateur (21a, b, c) et complétés par une antenne active conformément à l'invention, de sorte que par la connexion des circuits amplificateurs (21a, b, c) aux parties d'antenne passives (1), aucune influence mutuelle notable n'apparaisse dans les tensions de réception ; et que les signaux de réception à haute fréquence (8a, b, c) sont rassemblés de manière pondérée dans un combineur d'antenne (22) et qu'un amplificateur intégré commun (33) est présent, dont le signal de régulation (42a, b, c) est amené aux réseaux de transmission (31a, b, c) des antennes actives pour permettre de réduire le signal de réception cumulé à haute fréquence (8) (Fig. 13).

25. Antenne de réception active à bande large **conforme à la revendication 24**
**caractérisée par le fait que**
les antennes de réception actives sont utilisées dans un système de réception de diversité à antennes pour véhicules et que les parties d'antenne passives (1) sont choisies de manière à ce que leurs signaux de réception présents dans un champ de réception de Rayleigh soient, autant que possible; indépendants les uns des autres conformément au principe de diversité, et que les signaux de réception à haute fréquence (8) sont disponibles sans rétroaction, c'est-à-dire sans influer sur l'indépendance des signaux de réception propre à la diversité, pour être sélectionnés dans un système de réception de diversité à balayage ou afin d'être traités dans un des autres procédés de diversité connus (Fig. 14).

26. Antenne de réception active à bande large conforme à la revendication 25
**caractérisée par le fait que**
les antennes de réception actives sont utilisées dans un système de réception de diversité à antennes pour véhicules et que les parties d'antenne passives (1) sont choisies de manière à ce que leurs signaux de réception présents dans un champ de réception de Rayleigh soient, autant que possible, indépendants les uns des autres conformément au principe de diversité, et que les signaux de réception à haute fréquence (8) sont disponibles sans rétroaction, c'est-à-dire sans influer sur l'indépendance des signaux de réception propre à la diversité, pour être sélectionnés dans un système de réception de diversité à balayage ou afin d'être traités dans un des autres procédés de diversité connus et que le niveau du signal sélectionné est amené à un amplificateur intégré commun (33) dans lequel se forme un signal de régulation (42) et qui est amené aux réseaux de transmission (31) des antennes de réception actives pour réduire le signal de réception sélectionné à haute fréquence (8) (Fig. 14, 15).

27. Antenne de réception active à bande large conforme à la revendication 25
**caractérisée par le fait que**
dans chaque antenne de réception active (21) se trouve un amplificateur intégré (33) chargé de surveiller le signal de réception à haute fréquence (8) au niveau de la sortie d'antenne (Fig. 16).

28. Antenne de réception active à bande large conforme à la revendication 25 et 26
**caractérisée par le fait que**
pour permettre d'améliorer l'indépendance des signaux de réception propre au principe de la diversité au niveau des parties d'antenne passives (1), leurs points de connexion (18) présentant des susceptances déterminées ici séparément (23) sont chargés en parallèle à l'entrée du circuit amplificateur (21), (Fi. 16).

29. Antenne de réception active à bande large conforme à la revendication 1 à 28
**caractérisée par le fait que**
lors du réglage du réseau de transmission (31) pour de faibles signaux de réception à haute fréquence (8), la conductance effective à la sortie du circuit filtrant à pertes faibles (3) est constituée par la résistance d'entrée d'une ligne à haute fréquence (10) chargée à son extrémité par la résistance de charge (9) et que la résistance de charge (9) est formée par l'impédance d'entrée d'une unité d'amplification en aval (11) au coefficient de bruit F₀ et que la composante réelle G de l'admittance effective (7) est choisie suffisamment élevée afin que la contribution au bruit de l'unité d'amplification (11) soit inférieure à la contribution au bruit du transistor à effet de champs (2) (Fig. 5).

30. Antenne de réception active à bande large conforme à l'une des revendications 1 à 29,
**caractérisée par le fait que**
un transformateur (24) doté d'un rapport de transformation adéquat ü est disponible pour permettre de créer des rapports de transformation à bandes larges positifs dans le circuit filtrant (3).

31. Antenne de réception active à bande large **conforme à l'une des revendications 1 à 19,**
**caractérisée par le fait que**
dans le circuit filtrant à pertes faibles (3), des trajets de transmission à sélection de fréquence sont constitués sur plusieurs sorties au moyen de jonctions de signaux afin de permettre le découplage par sélection de fréquence de signaux de réception à haute fréquence (8) pour différentes bandes de fréquences de transmission.

32. Antenne de réception active à bande large **conforme à l'une des revendications 1 à 31,**
**caractérisée par le fait que**
la configuration d'antenne passive (27) est disponible en tant que structures de conducteurs sur un support plastique placé dans la découpe d'une carrosserie conductrice de véhicule ou sur la vitre d'un véhicule, par ex. sous forme de structures conductrices séparées d'une ou plusieurs zones chauffantes et/ou du chauffage et que plusieurs points de connexion (18) permettant la formation de parties d'antenne passives (1) sont disponibles au niveau de ces structures conductrices, en vue du branchement de circuits amplificateurs (21) (Fig. 15, 16).

33. Antenne de réception active à bande large conforme à l'une des revendications 1 à 31,
**caractérisée par le fait que**
la configuration d'antenne passive (27) se fait sous la forme d'une surface conductrice, globalement intégrée, disposée dans le champ infrarouge pour absorber la transmission de rayonnement, dotée d'une résistance de surface suffisamment faible et placée sur la vitre d'une voiture et que des points de connexion (18) positionnés de manière adéquate avec circuits amplificateurs (21) sont constitués pour le découplage de signaux de réception au niveau du bord non relié à la carrosserie conductrice de la surface conductrice ; les signaux de réception à haute fréquence (8) de ces points de connexion sont amenés via des lignes à haute fréquence (10) à un combineur d'antenne (22) pour former une antenne directive, ou à un inverseur électronique (25) pour former un système de réception de diversité à balayage ou toute autre configuration de diversité fonctionnant selon un des autres procédés au choix.

34. Antenne de réception active à bande large conforme à l'une des revendications 1 à 31,
**caractérisée par le fait que**
la partie d'antenne passive est issue d'une partie du véhicule non prévue à l'origine pour être utilisée comme antenne et que de par sa configuration, peu de modifications peuvent y être apportées et qu'un point de connexion (18) est constitué sur cet élément pour former une partie d'antenne passive (1) et qu'une certaine valeur moyenne azimutale Dm du coefficient de directivité est déterminée ici pour la polarisation et l'élévation d'une onde descendante correspondant à la gamme de fréquences utile et que la composante réelle G de l'admittance Za de la partie d'antenne passive (1) se trouve dans une zone située entre R_{Amin} et une valeur maximale R_{Amax} dans la gamme de fréquences de transmission (Fig. 18a, b, c, d.)

35. Antenne de réception active à bande large conforme à l'une des revendications 1 à 34,
**caractérisée par le fait que**
un calculateur numérique moderne est disponible et que l'impédance Za de la partie d'antenne passive (1) saisie par calcul ou par mesure tout comme la valeur moyenne azimutale Dm du coefficient de directivité déterminée par calcul ou mesure sont stockées dans le calculateur numérique, dans lequel des structures de base pour circuits filtrants à faibles pertes (3), adaptées à différentes réponses fréquentielles d'impédances d'antenne sont stockées et qu'à l'aide de stratégies connues de calcul des variations, les éléments réactifs du circuit filtrant à faibles pertes (3) sont déterminés pour un gain moyen prédéfini de l'antenne active.

36. Antenne de réception active à bande large conforme à l'une des revendications 1 à 35,
**caractérisée par le fait que**
le circuit filtrant à pertes faibles (3) est conçu comme un demi-filtre en T ou filtre en T ou comme un réseau récurrent de ce type de filtres dont chaque branche parallèle ou en série est formée d'une combinaison de réactances de sorte que la valeur absolue d'une réactance dans une branche en série (28) soit suffisamment faible à l'intérieur d'une gamme de fréquences de transmission, tout comme la valeur absolue d'une réactance dans une branche parallèle (29) soit suffisamment grande en dehors d'une telle gamme ; et que le signal de réception à haute fréquence (8) est amené à l'amplificateur intégré (33) au niveau de la sortie et que le chaînon de transmission réglable (34) est commandé à partir de ce signal de régulation (42) (Fig. 19a,b).

37. Antenne de réception active à bande large conforme à l'une des revendications 1 à 36,
**caractérisée par le fait que**
le circuit filtrant à pertes faibles (3) contient une ligne à haute fréquence (10) agissant comme élément transformateur variant en fonction de la fréquence de l'admittance effective (7) pour permettre la séparation dans l'espace d'une unité initiale miniaturisée de l'antenne active (Fig. 5).

38. Antenne de réception active à bande large pour la réception radio FM en voiture, conforme à l'une des revendications 1 à 32,
**caractérisée par le fait que**
la partie d'antenne passive (1) est formée par une structure de conducteurs imprimée sur un support diélectrique comme par ex. une vitre ou un support plastique et que le circuit filtrant à pertes faibles (3) est conçu comme filtre passe-bande avec une bande passante dans la gamme de fréquences FM et une impédance d'entrée à valeur ohmique élevée en dehors de la gamme de fréquences FM (Fig. 1).

39. Antenne de réception active à bande large conforme à l'une des revendications 1 à 38,
**caractérisée par le fait que**
un transformateur (24) doté d'une inductance primaire à valeur ohmique suffisamment élevée et d'un rapport de transformation adapté est disponible pour permettre une augmentation à bandes larges de la longueur effective le de la partie d'antenne passive (1) entre son point de connexion (18) et l'entrée du circuit amplificateur (21) (Fig. 17).
